# EUROPÄISCHE PATENTSCHRIFT

(11) **EP 3 016 874 B1**
(45) Veröffentlichungstag und Bekanntmachung des Hinweises auf die Patenterteilung: **07.03.2018**
(21) Anmeldenummer: 14744378.2
(22) Anmeldetag: 01.07.2014
(51) Int. Cl.: B65D 41/17, B65D 41/04, B65D 1/02

(54) **HANDHABBARER BEHAELTER MIT REDUZIERTER HALSHOEHE ZUM VERSCHLIESSEN MIT EINEM VERSCHLUSSDECKEL**
MANIPULABLE CONTAINER HAVING REDUCED NECK HEIGHT FOR CLOSURE WITH A CLOSURE CAP
RÉCIPIENT MANIABLE À HAUTEUR DE COL RÉDUITE DESTINÉ À ÊTRE FERMÉ AU MOYEN D'UN COUVERCLE

(30) Priorität: 02.07.2013 DE 102013106957; 21.11.2013 DE 102013112891; 21.02.2014 DE 102014102306; 27.03.2014 DE 102014104344
(43) Veröffentlichungstag der Anmeldung: 11.05.2016
(73) Patentinhaber: Silgan Holdings Inc., Stamford, CT 06901 (US)
(72) Erfinder: FINK, Robert, 67454 Hassloch (DE); HEIN, Hans-Peter, 31555 Suthfeld (DE); KLEMM, Helmut, 38118 Braunschweig (DE); MANIERA, Andreas, 31535 Neustadt (DE); KRAMER, Ludwig, 49762 Lathen (DE)
(74) Vertreter: Leonhard, Frank Reimund
(86) Internationale Anmeldenummer: PCT/IB2014/062759
(87) Internationale Veröffentlichungsnummer: WO 2015/001479

(56) Entgegenhaltungen:
- EP-A1- 0 242 419
- US-A- 1 842 429
- US-A- 3 374 601
- US-A- 4 603 786

## Beschreibung

Die Erfindung betrifft einen handhabbaren Behälter aus Glas oder hartem Kunststoff mit einem Behälterhals mit äußeren Gewindeelementen, wobei ein Verschlussdeckel durch ein axiales Aufpressen auf den Behälterhals aufgebracht und durch einen Schraubvorgang von ihm gelöst werden kann. Genauer gesagt, handelt es sich um eine Aufpress-/Losdreh-Verschlusseinheit (Press-on, Twist-off als PT Verschluss). Mit diesen Verschlüssen erreicht man eine hermetische Versiegelung von Behältern zur Verpackung und zum Haltbarmachen von Nahrungsmitteln, insbesondere von Babynahrung oder Sportlernahrung. Die Lebensmittel können heiß abgefüllt werden und nach Verschließen und Erkalten entsteht ein Vakuum, das die Losdrehbewegung des Verschlussdeckels durch den Konsumenten wesentlich erschweren kann. Verschlüsse des Typs "Press-on, Twist-off" (PT) sind seit langem bekannt zur Verwendung auf Glass- oder Hartplastik-Behältern. Die bevorzugte Form des Verschlussdeckels umfasst einen Schalenkörper aus Metall mit einem oberen Spiegel (Panel) und einem davon axial (nach unten) ragenden Schürzenabschnitt. Der im Allgemeinen zylindrische obere Abschnitt des Schürzenbereichs weist eine verformbare Kunststoffauskleidung auf, in die beim vertikalen Aufpressen auf eine Mündung, die radial außen mit Gewindesegmenten ausgestattet ist, Gewindegänge geformt werden. Der Konsument kann später durch eine gewöhnliche Losdrehbewegung die Verschlusskappe vom Behälterkörper entfernen, vgl. US 4,709,825 (Mumford), Zusammenfassung, WO-A 2002/094670 (Crown Cork & Seal), Bezugszeichen 20 und 16 sowie die gerade axiale Schürze 24 mit Zylinderform und die außenliegende Stufe im Glas der dortigen Figur 2, leicht oberhalb des oberen Endes des Gewindesegments 16. Auch US 4,552,279 (Mueller), dort Zusammenfassung, und PT Deckel 10 für die Gewindeabschnitte 13 am Hals 12 des Behälters zeigt einen solchen Verschluss.
Seit Jahrzehnten gängiger und erprobter Stand der Technik ist es, die Mündung des Behälters und den nach axial unten ragenden Schürzenabschnitt des Verschlussdeckels axial relativ lang auszubilden, damit eine hermetische Versiegelung als Vakuumverschluss erreicht werden kann, andererseits ist die Ausbildung der Kunststoffauskleidung (Compound) so zu gestalten, dass sie einerseits die Versiegelungsbedingungen für den Vakuumverschluss erfüllt, aber auch vom Konsumenten in zufrieden stellender Art und Weise geöffnet werden kann. Diese beiden Anforderungen sind derzeit nur durch axial lange Abschnitte und demzufolge hohen Werkstoffeinsatz zu erreichen.

US 3,374,601 (Robert White) publizierte einen Behälter gemäß dem Oberbegriff des Anspruchs 1 (dort 18, Sp. 2, Z. 11 und 30) mit einem Behälterhals (dort 23) mit mehreren, außen liegenden und zueinander umfänglich versetzten Gewindeelementen (dort 25). Der Behälter ist über die Gewindeelemente verschließbar, dies mit einem Verschlussdeckel aus Blech, wobei der Verschlussdeckel (dort 10) deckelinnenseitig und deckelrandseitig eine umlaufende Kunststofflage (dort 16) aufweist, die dichtend und haltend wirkt. Der Verschlussdeckel ist auf den Behälterhals (dort 23) und über die Gewindeelemente (dort 25) beim Verschließen aufpressbar. Ein vertikaler Abschnitt der Kunststofflage ist dort mit einer Drehbewegung gegenüber den Gewindesegmenten zu öffnen. Der Behälterhals (dort 23) besitzt eine oben liegende, horizontale Ringfläche, angepasst und geeignet in einen horizontalen Abschnitt der Kunststofflage (dort 16) des Verschlussdeckels unter Druck einzudrücken und unter Druck abzudichten. Ein axialer Abstand ist (dort nicht explizit) definiert, zumindest aber sichtbar, der sich zwischen den axial oberen Enden der Gewindesegmente (dort 25) und einer (gedachten) horizontalen Ebene durch die horizontal ausgerichtete Stirnfläche des Behälterhalses (dort 23) des Glasbehälters (dort 18) erstreckt. Eine Ringbreite der oben liegenden horizontalen Stirnfläche ist als Ringfläche denkbar, gleichwohl nicht definiert, um ein Verhältnis des (gedachten) axialen Abstands zu der (gedachten) Ringbreite (nachmessend) kleiner als 1,35 zu machen, wobei aus dortigen Figuren 1 und 2 ein Abstandsverhältnis "deutlich kleiner 1" ergeben könnte, gleichwohl dort nicht schriftlich niedergelegt. Demzufolge hat auch der axiale Abstand keine dort offenbarte metrische Länge.

US 4 603 786 offenbart einen Behälter gemäß dem Oberbegriff der Ansprüchen 5 und 11. Die Erfindung hat es sich **zur Aufgabe gemacht,** den Metall-, Glas- und Kunststoffverbrauch bei der Schaffung des Behälters, der verschlossenen oder zu verschließenden Verschlusseinheit (Behälter und Deckel) und den zugehörigen Verfahren zu senken, ohne Qualität, Sicherheit und Konsumentennutzen darunter leiden zu lassen.
Eine kurze Mündung (ein verkürzter Hals) des Behälters für den Verschlussdeckel trägt besonders zur Lösung bei (Anspruch 1, 5, 11). Dabei trägt die verkürzte Behältermündung zur Ersparnis von Werkstoff besonders bei und erreicht dennoch die geforderte Vakuum-Verschlusssicherheit in Verbindung mit der zufriedenstellenden Art und Weise des Öffnens des Verschlussdeckels.
Mögliche Anwendungsgebiete sind ...
- eine hermetische Versiegelung von Behältern zur Verpackung und zum Haltbarmachen von Lebensmitteln (Nahrungsmitteln), insbesondere Babynahrung oder Sportlernahrung.
- Die Lebensmittel können heiß abgefüllt werden und nach Verschließen und Erkalten entsteht ein Vakuum, das die Losdrehbewegung des Verschlussdeckels durch den Konsumenten wesentlich erschweren kann.

Die verschlossene Verschlusseinheit besteht aus einem Behälter (Glas oder harter Kunststoff) mit außen liegenden, umfänglich versetzten und gestaffelt angeordneten (geneigten) Gewindeelementen (auch "Gewindegänge" oder "Gewindesegmente" genannt) an einem Behälterhals des Behälters. Zugehörig ist ein Verschlussdeckel aus Blech vorgesehen, wobei der Verschlussdeckel deckelinnenseitig eine umlaufende Kunststofflage aufweist, die dichtend und haltend an ihm angeordnet ist und ebenso wirkt. Der Verschlussdeckel ist (oder: wurde) auf den Behälterhals aufgepresst und ist über die Gewindesegmente und einen vertikalen Abschnitt der Kunststofflage mit einer Drehbewegung zu öffnen. Das umschreibt seine technisch/strukturelle Ausgestaltung ebenso wie die des Behälterhalses des Glasbehälters.

Die Gewindesegmente sind an dem Behälterhals des Behälterkörpers angeordnet, dem ein Verschlussdeckel (auch "metallischer" Verschlussdeckel) zuzuordnen ist. Die Zuordnung geschieht im Rahmen des PT-Konzeptes, bei dem der Deckel zunächst axial aufgepresst wird, und vom Benutzer, als Kunden (oder Konsumenten) durch eine Drehbewegung abgenommen wird. Dies kommt durch Merkmal (a) beim Anspruch 1 zum Ausdruck.

Das Verschließen erfolgt beim Abfüller, der die Dichtung zwischen Stirnfläche und Kunststofflage nach dem Befüllen durch Aufpressen erreicht. Dabei drückt die Stirnfläche in den horizontalen Abschnitt der Kunststofflage ein erhebliches Stück hinein.

Für die Kunststofflage am Deckel eigenen sich elastische PVC-behaftete oder PVC-freie Elastomere oder TPE (thermoplastische Elastomere), z.B. ein ThermoPolyEthylen oder ähnliche Kunststoffe. Sie eignen sich für ein kaltes Abfüllen bei wenigen Grad Celsius über Null (unter 10 °C), ein Abfüllen bei Raum- oder Normaltemperatur (um 20°C bis 25°C), für ein Abfüllen mit einem sich anschließenden Pasteurisieren (bis höchstens ca. 110°C) oder ein Abfüllen mit einem sich anschließenden Sterilisieren (bis höchstens 125°C) des abgefüllten Füllguts. Manche moderne Compounds als Kunststofflage können alle genannten Temperaturbereiche abdecken, sind also für alle Varianten der thermischen Abfüllung oder thermischen Behandlung geeignet. Es ist aber nach wie vor möglich, bestimmte Compounds für bestimmte Temperaturbereiche zu favorisieren und hierbei die eingangs dieses Absatzes genannten verschiedenen Varianten zu verwenden.

Im Rahmen der zuvor umrissenen thermischen Abfüllung oder thermischen Behandlung gibt es eine Vielzahl von "Kundenkonditionen", also solchen Abfüllvarianten, die beim Abfüller eingesetzt werden. Die Verschlusseinheit aus Behälter und metallischem Verschlussdeckel oder der Behälter selbst (aus Glas oder hartem Kunststoff (Anspruch 1) werden beim Kunden befüllt und dann verschlossen. Der Kunde wird dabei seine Abfüllbedingungen so einstellen, dass sie für das abzufüllende Füllgut passend sind und ihm die notwendigen Eigenschaften auf sowohl dem Transportweg, wie auch für die Zeitspanne geben, die dieses abgefüllte Behältnis im Regal auf den Käufer zu warten hat.
Die verschiedenartigen Abfüllbedingungen oder Varianten (auch "Konditionen" genannt) führen zu unterschiedlichen Ergebnissen der Produktperformance. So wirken zum Beispiel bei der Sterilisation mit Ausgleichsdruck wesentlich höhere Kräfte auf den Compound ein (die Kunststofflage), was zu Durchschneidungen und damit zu Vakuumverlusten und demzufolge später zum Verderb des abgefüllten Füllguts (Produkts) führen kann. Des Weiteren führen die unterschiedlichen Konditionen auch zu Abweichungen im Verhalten der Öffnungskraft, die vom Verbraucher direkt beim Abschrauben des PT-Verschlussdeckels des verschlossenen Behältnisses wahrgenommen wird.
Zu unterscheiden ist bei der Abfüllung die Temperatur des abgefüllten Füllguts und die Temperatur des Behandlungsprozesses, dem das abgefüllte Füllgut im Behälter ausgesetzt wird. Es lassen sich dazu grobe Schranken umreißen.
Man spricht von einem "kalten Abfüllen" (ColdFill), wenn die Temperatur des Füllguts kleiner als 70°C ist (oberhalb von wenigen Grad über Null bis zu im Wesentlichen 70°C). Oberhalb dieses Wertes von im Wesentlichen 70°C spricht der Fachmann von einem "heißen Abfüllen" (Hotfill).
Die thermische Nachbehandlung kann in Form einer Pasteurisierung oder einer Sterilisierung stattfinden, wobei die Sterilisierung mit einer Temperatur von oberhalb 110°C auf das abgefüllte Füllgut einwirkt, bis derzeit höchstens 125°C. Unterhalb von 110°C, bis ca. 98°C der Temperatur der Nachbehandlung spricht der Fachmann von einem Pasteurisieren.

Das Pasteurisieren ("past") und Sterilisieren ("ster") kann mit oder ohne Gegendruck erfolgen. Naturgemäß ist der Gegendruck beim Pasteurisieren etwas geringer, z.B. weniger als 0,15 MPa, und beim Sterilisieren deutlich höher bis hin zu 0,25 MPa. Die Zeitdauer des Einwirkens der Temperatur bei der Nachbehandlung liegt zwischen 15 min und 60 min, wobei das Füllgut beim Sterilisieren länger der höheren Temperatur und dem Druck ausgesetzt wird. Das belastet naturgemäß auch die Verschlusseinheit, primär den Compound (die Kunststofflage), der thermisch hoch belastet wird und während der Pasteurisierung oder Sterilisierung durch den sich aufbauenden Innendruck im verschlossenen Behälter auch auf Druck beansprucht wird (mit Druck nach außen, der von einem Gegendruck abgefangen werden kann und/oder von den Gewindesegmenten, die über den von einer Abhebekraft belasteten Compound im Verschlussdeckel auf "Scherung" beansprucht werden). Umgekehrt bildet sich während der Abkühlphase ein Vakuum, welches den Verschluss und besonders den Compound mit einem entgegengesetzt gerichteten Druck als während der thermischen Behandlung belastet. Verschlussdeckel und primär die Kunststofflage müssen in der Lage sein, sowohl den sich aufbauenden Überdruck, wie auch den nach der Abkühlung bestehenden Unterdruck aufzunehmen und dennoch dicht abzuschließen, wie auch dauerhaft dicht zu bleiben.

Zu erwähnen wäre, dass das Füllgut mit einer Anfangstemperatur abgefüllt wird, die unterhalb oder höchstens in der Größenordnung der Temperatur liegt, mit der die thermische Nachbehandlung stattfindet. Bei der "Nachbehandlung" ohne ein Pasteurisieren oder Sterilisieren findet kein erwärmender Temperatureinfluss statt. Das warme bis heiße (vor-erwärmte) Füllgut mit einer Coldfill-Temperatur bis zu 70°C und mit einer Hotfill-Temperatur von bis zu 98 °C wird nach dem Einfüllen nur passiv abgekühlt, im Sinne eines "Abkühlenlassens". Die Zeitspanne dieses Abkühlens ist umso länger, je höher die Fülltemperatur des Füllguts gewesen ist.

Sinngemäß kann der thermische Aspekt der Nachbehandlung in vier Kategorien eingeteilt werden, keine solche Nachbehandlung, die Nachbehandlung besteht nur aus dem (passiven) Abkühlen des eingefüllten Füllguts, die Nachbehandlung ist ein Pasteurisieren oder die Nachbehandlung ist ein Sterilisieren (mit einem technisch gesteuerten Abkühlen im Anschluss, bei den letzten beiden Kategorien).

Bei höheren Temperaturen der Pasteurisierung oder Sterilisierung findet nach der Einflussnahme der höheren Bearbeitungstemperatur auch das gesteuerte Abkühlen statt, um die verschlossenen Behälter auf eine Transporttemperatur herunter zu kühlen und den gewünschten Differenzdruck auf den PT-Verschlussdeckel in der Abkühlphase zu erhalten. Die Endtemperatur ist häufig die Raumtemperatur. Diejenigen Füllgüter, die kalt oder bei Raumtemperatur abgefüllt werden, brauchen nicht herunter gekühlt zu werden.

Aus den umschriebenen Anwendungen lässt sich erkennen, dass es eine Vielzahl von Kombinationsmöglichkeiten gibt, die für den Fachmann in diesen oben umschriebenen Absätzen sinngemäß als mitoffenbart angesehen werden sollen, zum Beispiel eine solche, bei der mit 125 °C für ca. 60 min sterilisiert wird und kein Gegendruck eingesetzt worden ist. Im Anschluss daran findet das gesteuerte Abkühlen statt.

Der Verschlussdeckel ist axial auf den beanspruchten Behälterhals und über die Gewindeelemente aufzupressen. Dazu ist er angepasst und ausgebildet, wobei der Verschlussdeckel eine Kunststofflage besitzt, die deckelinnenseitig an einer umfänglichen Übergangszone und an dem Schürzenabschnitt anliegt, und zwar dauerhaft haftend anliegt. Diese Kunststofflage hat eine axiale Erstreckung und eine radiale Erstreckung.

Die genannte Übergangszone orientiert sich umfänglich, verbindet den Zentralbereich des Verschlussdeckels (meist "Panel" genannt) mit dem axial herabragenden Schürzenabschnitt. Letzterer leitet in einen Einrollungsbereich über, der eine Inneneinrollung oder eine Außeneinrollung haben kann.

Durch einen Schraubvorgang kann der Verschlussdeckel von dem Behälterhals und den Gewindeelementen wieder gelöst werden, was der Konsument vornimmt. Diese Bewegung zum Lösen muss leichtgängig sein, also auch von älteren Menschen und Kindern durchgeführt werden können, was dem Wunsch entgegen läuft, eine ordentliche Dichtigkeit und eine große Haltbarkeit im verschlossenen Zustand zu haben. Alle Funktionen sind Bestandteil eines diffizilen Abstimmungsprozesses, der zwischen einem ordentlichen Abdichten - axial weites Herunterpressen und demzufolge lange axiale Abschnitte am Hals (der Mündung) und am Verschlussdeckel - und einem leichtgängigen Drehen zum Überwinden (Brechen) des sich nach dem Abkühlen im verschlossenen Behälter bildenden Vakuums stattfinden muss.

Diese per Gewindeelemente übertragene axiale Kraft auf den Compound wird sehr genau angepasst und muss abgestimmt sein; ist diese Kraft zu klein, bleibt der Deckel unten und lässt sich in axialer Richtung (durch die Drehbewegung) nicht abschrauben. Ist die Haftung des Compounds an den Gewindeelementen zu schwach, ist das Halten für das Abdichten beim Transport, im Lagerzustand und während der Dauer eines Verkaufsangebots im Regal und auch bei Temperaturschwankungen nicht ausreichend.

Ist die Kraft zu groß, ist der Verschluss nicht leicht zu öffnen. Das Vakuum im Behälter ist zusätzlich zu beachten und beeinflusst die genannten Kräfte.
Der Behälterhals besitzt eine horizontal ausgerichtete "Oberfläche" (als die nach oben weisende Stirnfläche), auf welcher ein horizontaler Abschnitt der Kunststofflage am Verschlussdeckel unter Druck dichtend aufzuliegen vermag (Anspruch 1 und Anspruch 5) und im verschlossenen Zustand darin so tief eindrückt, dass eine Abdichtung durch Druck und Eindrücken erfolgt.
Der Verschlussdeckel hat einen Zentralbereich mit einer sich anschließenden, umfänglich orientierten Übergangszone und einen axial herab ragenden Schürzenabschnitt, der in einen Einrollungsbereich überleitet. Die Kunststofflage ist deckelinnenseitig an der Übergangszone und dem Schürzenabschnitt haftend angeordnet.
Durch die Verkürzung des Schürzenabschnitts des Verschlussdeckels scheint dem Fachmann eine zu geringe Kraft zu entstehen und es scheint eine zu kurze Abdichtungszone in axialer Richtung zu existieren, was sich aber in Versuchen überraschend nicht bestätigt hat. Diese Versuche haben in der Tat sehr überraschend gezeigt, dass dennoch eine ausreichende Abdichtung und hinreichende axial gerichtete Abnahmekraft erreicht wird. Dies in Abkehr vom langjährigen Stand der Technik und auch entgegen langjähriger Erfahrung. Auch eine axial kurze Ausbildung des Schürzenabschnitts, die auch kleiner als die radiale Erstreckung der Übergangszone werden kann, in welcher der radial gerichtete Abschnitt der Kunststofflage liegt (meist 'Compound' genannt), vermag die funktionellen Anforderungen zu erfüllen. Hier ist ein zweites Verhältnis, v₂ genannt, beteiligt. Es definiert sich aus der axialen Erstreckung (verdeutlichend: ho) des Schürzenabschnitts des Verschlussdeckels und einer radialen Erstreckung (verdeutlichend: dr) der Übergangszone zu kleiner als Eins (gelesen als 1,00).
Als Folge ergibt sich eine Compound- und Blecheinsparung, die durch die relativ kurze axiale Schürze begründet ist, und es ergibt sich eine Einsparung der Rohstoffe zum zugehörig entsprechend kürzer ausgebildeten Mündungsabschnitt der Kunststoff- oder Glasbehälter, die in axialer Richtung auch verkürzt gegenüber dem Stand der Technik sind - oder werden können.
Die obere Stirnfläche des Mündungsbereichs des Behälters drückt funktionsgenau und zuverlässig in den radial ausgerichteten Abschnitt der Kunststofflage. Dieser Mündungsbereich respektive die obere Stirnfläche drückt sich nach dem Aufdrücken des Verschlussdeckels sogar ein Stück weit in die Kunststofflage ein, bildet hier eine ausreichende dreidimensionale Dichtungsfläche (als Ringfläche), so dass nicht nur ein reines Berühren, sondern auch ein deutlich in die Tiefe wirkendes Abschließen unter Druck gegeben ist, bezogen auf den horizontalen Abschnitt der Kunststofflage des Verschlussdeckels.
Der Behälterhals hat die oben liegende horizontale Stirnfläche, die als Ringfläche mit einer Ringbreite ausgebildet ist. Sie ist angepasst und geeignet, in einen horizontalen Abschnitt der Kunststofflage des Verschlussdeckels unter Druck einzudrücken und unter Druck abzudichten.
Für den Behälter (aus Glas oder hartem Kunststoff) ist mit Anspruch 1 ein Verhältnis definiert. Dieses Verhältnis des axialen Abstands zu der Ringbreite ist bei dieser Lösung kleiner als 1,35. Der axiale Abstand (verdeutlichend als h₅₄) ist so definiert: Er erstreckt sich zwischen den axial oberen Enden der umfänglich versetzten Gewindeelemente und einer horizontalen Ebene durch die horizontal ausgerichtete Stirnfläche des Behälterhalses des Behälters. Die Ringbreite ist definiert durch die oben liegende horizontale Stirnfläche als Ringfläche. Sie ist ein Bestandteil der dreidimensional wirkenden Dichtungsfläche.
Diese Dichtungsfläche am Behälterhals reicht **in einer anderen Lösung** (Anspruch 5) außen bis zu einer nach außen weisenden (= außen liegenden) Stufe, die axial oberhalb der oberen Enden der umfänglich versetzten Gewindeelemente und unterhalb der horizontalen Stirnfläche platziert ist. Bis zu dieser Stufe drückt der Behälterhals beim Verschließen in den horizontalen Abschnitt der Kunststofflage unter Druck abdichtend ein. So ist umschrieben, dass die Stufe sehr weit oben liegt, also nahe der Dichtfläche am Behälter.
Für den Behälter (aus Glas oder hartem Kunststoff) ist **in einer weiteren Lösung** (Anspruch 11) ein Abstandsmaß seines strukturellen Aufbaus genannt. Der Behälterhals hat dabei die außen liegende Stufe. Die außen liegende Stufe ist axial oberhalb von oberen Enden der Gewindesegmente und unterhalb der horizontalen Stirnfläche so platziert, dass die Stufe axial nicht weiter von der oben liegenden horizontalen Stirnfläche entfernt ist als 1 mm. Die Stufe erhält dadurch die Eignung und Eigenschaft, in den horizontalen Abschnitt der Kunststofflage (am Deckel) unter Druck abdichtend einzudrücken.

Weitere Einsparungen ergeben sich aus bevorzugten, noch deutlicheren Verkürzungen, entweder ausgedrückt über ein glasbehälter-internes Verhältnis (Anspruch 2) oder über Höhenmaße an der Glasmündung. Das mit dieser Verkürzung des Halses erreichte Ziel oder der damit verbundene Zweck liegt in einer doppelten Reduzierung von benötigtem Werkstoff. Es kann bei gleicher Dichtwirkung erreicht werden, dass die Gewindesegmente näher zu dem Dichtprofil gelangen, so dass Glas eingespart wird; wird statt Glas ein Hartkunststoff eingesetzt, wird selbiger eingespart. Parallel oder Hand in Hand geht auch die Ersparnis auf der Deckelseite. Die Schürze des Deckels kann kürzer ausgebildet werden, da sie sich weniger weit axial nach unten an der Mündung des Behälters erstrecken muss, um die Gewindesegmente zu erreichen und zu bedecken.
Das Beibehalten der Dichtfläche trägt dazu bei, dass die in axialer Richtung wegfallenden Werkstoffkomponenten nicht in radialer Richtung hinzugesetzt werden müssen, um wegfallende axiale Dichtungswirkung dort ergänzend zu erzielen. Stattdessen soll das radiale Maß der Dichtfläche so bleiben, wie es im Stand der Technik bekannt ist. Der Behälter um diese Dichtfläche herum wird indes anders organisiert, hinsichtlich einer Blecheinsparung beim Deckel und anderweitiger Einsparung am oder im Mündungsbereich des Behälters.
Würde der Fachmann die Dichtfläche aus einer axialen Zone heraus in eine verbreiterte radiale Zone verlegen, würde erneut mehr Werkstoff benötigt werden, und zwar Glas (oder Hartkunststoff) und auch Deckelwerkstoff (Metallfläche oder Rondendurchmesser). Der Deckel würde sich in radialer Richtung stärker oder weiter nach außen erstrecken, um die zylindrische Schürze in radialer Richtung weiter nach außen zu verlegen, sodass sie über das hypothetisch radial weiter außen liegend angenommene Gewindeprofil passend zu greifen vermag.
Entsprechendes gilt für den Compound- oder Dichtungswerkstoff im Deckel, auch hier würde mehr Werkstoff benötigt werden, wenn die Dichtfläche von axial nach radial verlegt werden würde. Erfindungsgemäß kann der Bedarf an Werkstoff bei allen beteiligten Arten herabgesetzt werden.
Die umschriebenen Proportionen und Größenangaben charakterisieren einen kurzen Behälterhals (Gefäßhals) im Mündungsbereich, und diese Kürze wird erzielt unter Beibehaltung einer gleich wirksamen Dichtfläche gegenüber dem horizontalen Abschnitt der Kunststofflage (des im Deckel angeordneten Compound- oder Dichtungswerkstoffs), mit einem näheren Heranverlegen der Gewindesegmente an diese dreidimensionale Dichtungsfläche. Dabei wurde Werkstoff oberhalb der Gewindesegmente und am unteren Endabschnitt des Dichtungsprofils herausgenommen, eingespart und die Kürze des Halses dadurch erreicht.

Versuche haben ergeben, dass genau diese Zone direkt oberhalb der in einigen Ausführungsbeispielen vorhandenen Stufe am Behälterhals und oberhalb der axial oberen Enden der Gewindesegmente keine wesentliche Dichtungswirkung erzielt, vielmehr die Dichtungswirkung maßgebend im horizontalen Abschnitt der Kunststofflage erhalten wird und der vertikale Abschnitt einen nur geringen bis keinen Beitrag zur Dichtungswirkung der dreidimensional ausgebildeten Dichtungsfläche leistet. Ein axiales Stück einer vermeintlich notwendigen Dichtungsfläche unmittelbar oberhalb der umlaufenden Stufe wird weggelassen. Davon ist ein Abschnitt des Halses des Behälters betroffen, von dem bislang geglaubt wurde, dass er zu einer Dichtungswirkung und zu einem notwendigen Halten des Blechdeckels nach dem Aufpressen beiträgt. Beides ist nach den weitergehenden Erkenntnissen der Erfindung nicht der Fall. Hier kann ein Stück weit verkürzt werden, was überraschend nicht nur den Glaswerkstoff einsparen lässt, sondern in besonderem Maße auch den Blechwerkstoff für den zugehörigen Deckel. Aushilfsmaßnahmen oder Kompensationsmaßnahmen, die eingesparten Werkstoffe anderweitig wieder ergänzen zu müssen, sind nicht erforderlich, vielmehr ist die Einsparung absolut und ohne beeinträchtigende Wirkung auf die mit den zwei Komponenten, Deckel und Behälterhals am Behälter zu erzielenden Wirkungen, namentlich Dichtungswirkung und Haltewirkung.

Dies wird vorteilhaft ergänzt um eine dritte Wirkung, die unvorhergesehen hinzutritt. Es ist die herabgesetzte Öffnungskraft oder das Losbrechmoment, welches ein Benutzer oder Anwender anfangs aufbringen muss, um den Verschlussdeckel an den Gewindesegmenten anzudrehen (in eine Drehbewegung zu versetzen), ein eventuelles Vakuum dabei zu überwinden und den verschlossenen Behälter durch Weiterdrehen zu öffnen.

Hier soll eine möglichst geringe Kraft von Nöten sein und sie wird bei dem beanspruchten Behälter (Anspruch 1, 5, 11) mit dem kürzeren Halsabschnitt noch geringer, da die herausgenommene axiale Zone im Endbereich der dreidimensionalen Dichtungsfläche liegt. Dieser oberhalb der axial oberen Enden der Gewindesegmente liegende Abschnitt leistete einen Beitrag zur Reibung, der erfindungsgemäß weggefallen ist. Ist eine umlaufende Stufe vorgesehen, liegt die weggelassene axiale Zone direkt oberhalb der Stufe.

Trotz begünstigenden Wegfalls dieser Reibungskomponente sind Dichtwirkung und Haltewirkung an den Gewindesegmenten mit den im Stand der Technik erreichten Wirkungen vergleichbar, nur wird diese Wirkung mit weniger einzusetzendem Werkstoff erreicht.

Es sei angemerkt, dass es sich bei der Verkürzung des Halses mit den oben umschriebenen Folgewirkungen nicht um eine proportionale Reduzierung handelt, die man möglicherweise als naheliegend ansehen könnte. Es handelt sich um ein Herausnehmen eines substantiellen Stücks einer axialen Länge an einer Position oder Lage, die zuvor vom Fachmann als für das Halten oder für eine Dichtwirkung relevant erschien. Dass dieser Abschnitt hätte optional oder entbehrlich sein können, war unbekannt.

Tritt die Stufe, die außen liegt, hinzu, kann gesagt werden, dass der Behälterhals bevorzugt bis zu dieser Stufe in den horizontalen Abschnitt der dichtendend Kunststofflage einzudrücken in der Lage ist (Anspruch 11). Waren solche außen liegenden Stufen bislang im Stand der Technik verwendet, so waren sie axial so weit von der dreidimensionalen Dichtungsfläche entfernt, dass sie nicht in den horizontalen Abschnitt der Kunststofflage im Verschlussdeckel einzugreifen in der Lage waren.

Es wird ein Behälter mit einem Endabschnitt zur Verfügung gestellt (Anspruch 1, Anspruch 5), der zumindest zwei, bevorzugt aber viele sich darauf umfänglich (und geneigt) erstreckende Gewindesegmente aufweist. Diese geneigten Gewindesegmente sind aufgrund ihrer Vielzahl gegeneinander verschachtelt oder gestaffelt am Umfang der Behältermündung nach außen gerichtet angeordnet.

Der Verschlussdeckel wird axial aufgedrückt, also durch eine Presskraft in axialer Richtung über die Gewindesegmente herübergedrückt, wobei sich die Gewindesegmente aufgrund ihrer Steifigkeit in die elastische Kunststofflage eindrücken. Dadurch wird sichergestellt, dass bei einem anschließenden Losdrehen und Weiterdrehen des Deckels die geneigten Segmente in den eingeprägten Bahnen am Deckel den Verschlussdeckel axial nach oben anheben. So lange dieses Drehmoment nicht auftritt, bleibt der aufgepresste Verschlussdeckel auf dem Endabschnitt des Behälters (dem Mündungsbereich) so platziert, dass die deckelseitig an der Übergangszone und dem Schürzenabschnitt angeordnete Kunststofflage hinsichtlich ihres axialen Abschnitts mit den Gewindesegmenten des Behälters axial sperrend in Kontakt tritt.

Bei einem Verfahren zum Lösen des Blechdeckels von der Behälteranordnung erfolgt ein umfängliches Führen der Gewindesegmente, um den Blechdeckel axial anzuheben und von den Gewindesegmenten zu lösen, womit das Gebinde aus Verschlussdeckel und Behälter geöffnet wird.
Der axiale Schürzenabschnitt des Verschlussdeckels und die axiale Höhe der Behältermündung (mit den Gewindesegmenten) ist im Stand der Technik erheblich viel länger oder größer, als die erfindungsgemäßen Lösungen dieses vorschlagen.
Ein Vergleich mit dem Stand der Technik eines gängigen Verschlussdeckels soll dieses zeigen. Dort liegt die axiale Länge des Schürzenabschnitts bei ca. 6,5 mm und die radial gerichtete Übergangszone liegt bei ca. 4,6 mm, so dass sich ein Verhältnis von ca. 1,4 bildet. Dagegen ist ein Verhältnis von maximal 1,0 für den wesentlich kürzeren axial gerichteten Schürzenabschnitt beansprucht.
Bei der Glasmündung ist im Stand der Technik derzeit eine axiale Länge von ca. 2,8 mm oberhalb der Gewindesegmente gebräuchlich, die erfindungsgemäß auf Werte unter 2,0 mm (also um mehr als 25%) reduziert werden können, bei gleicher Funktionalität (Anspruch 11).
Das Verhältnis der axialen Erstreckung des Schürzenabschnitts mit Blick auf eine radiale Bemessung der horizontal ausgerichteten Stirnfläche sorgt für einen sehr kompakten Verschlussbereich einer Verschlusseinheit. Dabei steht ein Maß des metallischen Verschlussdeckels in Beziehung zu einem stirnseitigen Maß des Glasbehälters (oder anders herum). Einer ist axial, der andere radial gerichtet. Zur Ausbildung der horizontalen Stirnfläche kann eine gedachte Ebene hinzugenommen werden, welche auch eine Bemessung der axial oberen Enden der Gewindeelemente erlaubt. Der so definierbare axiale Abstand hat ein Maß, das kleiner als 2,0 mm ist (Anspruch 11). Dies steht für einen gegenüber dem Stand der Technik deutlich verkürzten axialen Abschnitt des Behälterhalses, wobei an diesem Abschnitt keine Gewindeelemente vorgesehen sind. Die Gewindeelemente sind an einem axial weiter unten liegenden Abschnitt angeordnet, so dass sie nicht wegfallen. Umschrieben wird das mit einer horizontalen Ebene, welche durch die horizontal ausgerichtete Stirnfläche des Behälterhalses verläuft. Von ihr gemessen zu den oberen Enden der mehreren, umfänglich versetzten Gewindeelemente ist es nur "ein kurzes Stück", jedenfalls weniger als 2,0 mm, bevorzugt weniger oder gleich 1,6 mm und weiter bevorzugt weniger oder gleich 1,3 mm. Mit Blick auf den Behälter (Anspruch 11) sind es Ausbildungen nach Anspruch 6 bis 7.

Ersichtlich ist, dass ein im Stand der Technik vermutlich einer Abdichtung dienender axialer Abschnitt wegfallen kann, ohne die Dichtwirkung zu beeinträchtigen. Materialaufwand wird hinsichtlich Glas, Compound und Blech reduziert.

Ausführungs**beispiele** erläutern und ergänzen die beanspruchte Erfindung.
- **Figur 1**: veranschaulicht einen Mündungsbereich eines Glasgefäßes 50, auf dem ein Verschlussdeckel 2 aufgesetzt ist, im axialen Schnitt und als Ausschnittsvergrößerung. Der Verschlussdeckel 2 ist ein PT Verschlussdeckel.
- **Figur 2**: veranschaulicht ein anderes Beispiel eines Verschlussdeckels 1 in der gleichen Ausschnittsvergrößerung auf demselben Glasgefäß 50, auch im axialen Schnitt.
- **Figur 3**: ist eine noch weitere Ausschnittsvergrößerung des oberen Endes des Mündungsbereichs 52 des Glasbehälters, wobei die dichtende Stirnfläche 52a ein verbindendes Verständniselement zur Figur 2 oder 1 darstellt.
- **Figur 4**: ist ein Beispiel eines ganzen Behälters (z. B. als Glasgefäß) 50 im axialen Schnitt und mit aufgenommenem Füllgut F.
- **Figur 5**: ist ein Ausschnitt des Mündungsbereichs 52 der Figur 4.
- **Figur 6**: ist eine abgewickelte Ansicht von radial außen, um die geneigten, gestaffelten Gewindeelemente (als Gewindesegmente) 53 bis 58 am Mündungsbereich 52 sichtbar zu machen. Es sind 180° von 360° dargestellt.
- **Figur 6a**: ist ein oberes Ende eines Gewindeelements 55 in einer Vergrößerung.
- **Figur 7**: ist ein vergrößerter Schnitt A-A aus Figur 6. Die Dichtfläche 51 in ihrer 3D-Erstreckung (als 3D-Ringfläche) wird besser sichtbar, wie sie in den Abschnitten in der Figur 3 erklärt wurde.
- **Figur 7a Figur 7b**: zeigen die Figur 7 mit einem Verschlussdeckel (1 oder 2 aus Figur 1 oder Figur 2), wobei dieser Deckel in Figur 7a nur aufgesetzt und in Figur 7b ein Stück weit axial in -z-Richtung herabgedrückt worden ist, so dass sich die Stirnfläche 52a in den horizontalen Abschnitt 30h der Kunststofflage 30 hineindrückt.
- **Figur 8**: ist eine nochmals vergrößerte Darstellung der Dichtfläche 51 mit dem rein horizontalen Abschnitt 52a und mit einem Krümmungsabschnitt bis zur außen liegenden, umlaufenden Stufe 60.

Der Behälter 50 aus **Figur 4** ist bevorzugt aus Glas oder einem Hartkunststoff (im Folgenden "Glasbehälter"). Er hat einen Mündungsbereich 52 mit einem Durchmesser D₅₀, der in Figur 1, Figur 2 und Figur 5 im Ausschnitt und in einer Vergrößerung in Figur 3 (und den Figuren 6 bis 8) dargestellt ist. Das obere Ende des Behälterhalses (als Mündungsbereich 52) des Behälters 50 ist eine radial gerichtete Stirnfläche 52a, die nach innen über eine umfängliche Kehlnut 52b abgeschlossen ist und nach außen über ein axiales Stück h₅₄, welches bis zum axial oberen Ende des Gewindestegs 54 in den Figuren 1 bis 3 reicht. Nachdem ein axialer Schnitt dargestellt ist, ist ersichtlich, dass diese Schnittansicht für jede umfänglich weiter versetzt angeordnete axiale Schnittdarstellung stehen kann, mit Ausnahme der Höhenposition der beiden dargestellten Gewindesegmente 54,55, die je nach umfänglicher Verdrehung des vertikalen Schnitts in einer anderen Höhenlage der äußeren Oberfläche des Behälterhalses 52 liegen.

Ein Füllgut F ist schematisch eingezeichnet, das zunächst eingefüllt wird und mit einem Verschlussdeckel 1 oder 2 nach **Figuren 1** **oder** **2** verschlossen wird, oder werden soll. Es wird heiß oder kalt abgefüllt. Eines der thermischen Behandlungsverfahren kann verwendet werden, vgl. Seite 3, dritter Absatz.

Bei den **Figuren 4 bis 8** **ist** zusätzlich eine Stufe 60 oberhalb der Gewindesegmente am Behälterhals 52 vorgesehen.

Der Verschlussdeckel 2 in **Figur 1** ist nur im Ausschnitt dargestellt. Zwei seiner radialen Maße sind angegeben, Dᵢ und Dₐ. Dazu ist das Maß Dᵢ das radiale Durchmessermaß des Deckelspiegels 11, der auch als Zentralbereich benannt werden kann. Er erstreckt sich innerhalb einer umlaufenden Knickstelle 11a', welche in den Randbereich überleitet, der mit den Bezugszeichen 11a, 11b und 11c repräsentiert ist.

Zuvor soll noch das Außenmaß Dₐ beschrieben werden. Es ist das Durchmessermaß der Schürze 12, die sich an die Übergangszone 11a, 11b und 11c radial außen, aber in axialer Richtung nach unten ab-ragend anschließt. In der Darstellung der Figuren 1 und 2 ist die linke Seite des Schürzenabschnitts 12 nicht zu sehen, so dass auch der Beginn des Außendurchmessers Dₐ am linken Rand offen bleibt, aber das Durchmessermaß Dᵢ kann am linken Rand entsprechend der umlaufenden Knicklinie 11a' gezeigt werden.

Die Differenz zwischen den beiden Durchmessern Dₐ und Dᵢ umschreibt das radiale Maß dr, wie es in den Figuren 1 und 2 eingezeichnet ist, wobei Dₐ-Dᵢ = 2dr ist.

Das Maß "dr" (im Sinne von delta r) umfasst von der umlaufenden Knickstelle 11a' ausgehend den ersten Rampenabschnitt 11a, einen etwas schwächer geneigten zweiten Rampenabschnitt 11b oberhalb der Stirnfläche 52a des Halses 52 des Behälters 50 und das rechte äußere Ende dieses zweiten Rampenabschnitts 11b, welches über einen Krümmungsabschnitt 11c in den Schürzenabschnitt 12 überleitet.

Das obere Ende des Schürzenabschnitts 12 in Figur 1 ist 12a und 12b ist das untere Ende. Zwischen diesen beiden Enden oder Endpunkten verläuft die Schürze 12 geradlinig in axialer Richtung und bildet einen Zylinder, betrachtet in Umfangsrichtung.

Unterhalb des unteren Endes 12b des Schürzenabschnitts 12 befindet sich eine Außenrollung 22, die direkt daran anschließt.

In dem radialen Übergangsabschnitt der radialen Breite dr ist ein radial gerichteter, horizontaler Abschnitt 30h einer Dichtungslage 30 angeordnet, und radial innerhalb der Schürze 12 ist der axiale Abschnitt 30v, der aus einem Kunststoff bestehenden Dichtungslage angeordnet.

Aus diesen beiden Abschnitten 30h und 30v besteht die umfänglich verlaufende Kunststofflage, wobei sie bis zum Rollungsbereich 22 in Figur 1 herabreicht, dort radial innerhalb der Außenrollung 22 mit 32 benannt. Entsprechendes ist in Abschnitt 31 oberhalb der Innenrollung 21 in Figur 2, radial innerhalb des Aufweitungsabschnitts 21a.

Einige Längenmaße sollen hier vorgestellt werden. Sie werden anschließend in ihrer Bedeutung vertieft.

Die Kunststofflage ist 30 oder 30h (horizontal) mit 30v (vertikal)
Übergangszone ist 11a, 11b, 11c
Wendepunkt 52b' ist in der Kehlnut 52b
gestaffelte Gewindeelemente 53,54,55,56,57,58 sind vorgesehen.

Die gesamte sich erstreckende Dicht(ungs)fläche oben ist 51
Dicht(ungs)fläche 51 hat ein radiales Maß von b₅₂*
Die horizontal ausgerichtete Stirnfläche ist 52a
Die horizontale Stirnfläche 52a als Ringfläche hat eine Ringbreite b₅₂
Der axiale Abstand ist h₆₀ zwischen der außen liegenden Stufe 60 und der oben liegenden horizontalen Stirnfläche 52a
Das Verhältnis h₆₀/b₅₂ ist kleiner als 0,7

Ein axialer Abstand h₅₄ ist definiert, er erstreckt sich zwischen den axial oberen Enden 53a,54a, 55a,56a,57a der umfänglich versetzten Gewindeelemente 53,54,55, 56,57 und einer horizontalen Ebene E₅₂ₐ
Ebene E₅₂ₐ ist gebildet durch die horizontal ausgerichtete Stirnfläche 52a des Behälterhalses 52 des Glasbehälters 50
Der zweite axiale Abstand ist h₆₀, und zwar der Abstand der oben liegenden horizontalen Stirnfläche 52a von der nach außen weisenden Stufe 60
h₀ ist die axiale Erstreckung des Schürzenabschnitts 12 des Verschlussdeckels 1 oder 2
dr ist eine radiale Erstreckung der Übergangszone 11a, 11b,11c

Hinsichtlich der Bemessung wird weiter unten Näheres ausgeführt. Zunächst soll gezeigt werden, dass der durch axialen Druck aufgepresste Verschlussdeckel 2 in der Figur 1 noch nicht vollständig aufgedrückt ist, weil der horizontale Abschnitt 30h der Kunststofflage noch nicht komprimiert ist. Dieser liegt lediglich auf der Stirnfläche 52a auf, wird aber in der Realität durch die obere Stirnfläche 52a ein Stück komprimiert, so dass sich der horizontale Abschnitt 30h der Dichtungslage über die anfängliche Dichtfläche 52a hinaus auch auf Bereiche erstreckt, die in der Figur 1 links und rechts mit einem Krümmungsradius (Kantenbrechung) zu sehen sind. Links in der Figur 1 oder Figur 2 reicht der radiale Compound-Abschnitt 30h eine Stück weit in die Innen-Kehlnut 52b hinein.

Dies kann in der Vergrößerung der Figur 3 ersehen werden, wobei diese Figur 3 bei den Ausführungen der Figur 1 und Figur 2 herangezogen werden kann.

**In** **Figur 3** ist der obere Rand des Halses 52 zu sehen. Als Verbindungsglied mag die horizontal ausgerichtete Stirnfläche 52a dienen, die eine Breite b₅₂ besitzt. Sie ist rein horizontal ausgerichtet und sie definiert eine horizontale Ebene E₅₂ₐ, der gegenüber im Folgenden Bezugsmaße und Verhältnisse erläutert werden.

Links und rechts der horizontal ausgerichteten Stirnfläche 52a befinden sich Krümmungsradien, die eine Krümmung 52' und 52" (als Bogenabschnitt) festlegen. Sie haben eine jeweils zugehörige Länge von b_{52'} bzw. b_{52"}.

Es versteht sich, dass sich diese Flächen oder Elemente umfänglich erstrecken und der Begriff der radialen Bemessung rein radial betrachtet werden muss. Die Länge b_{52'} ist beispielsweise länger, als das reine radiale Maß, welches zum Radialmaß b₅₂ innenseitig hinzugenommen wird. Dieses verläuft bis zum Wendepunkt der Kehlnut 52b (der "Wendepunkt" im Schnitt ist umfänglich betrachtet eine Umfangslinie).

Außen ist ein noch weiterer, sich nahezu axial erstreckender Abschnitt 52"' zu sehen, der bis zu dem Gewindesegment 54 reicht. Dieses Maß ist in dem Beispiel der **Figur 3** sehr kurz, verglichen mit dem Bogen 52", welcher die tatsächliche Länge b_{52"} besitzt, ergänzt aber nur ein sehr viel kleineres radiales Maß, welches zu dem rein radialen Maß b₅₂ hinzukommt, betrachtet man die gesamte sich erstreckende Dichtfläche 51, die ein rein radiales Maß von b₅₂* besitzt und eine rein horizontal ausgerichtete Stirnfläche 52a.

Dies ist das radiale Maß der wirksamen Dicht(ungs)fläche 51, die selbst aber durchaus länger sein kann. Genauer bemessen ist deshalb die rein horizontal liegende und sich rein radial erstreckende Stirnfläche 52a mit dem rein radialen Maß b₅₂.

Für die Dichtung ist die Summe aus den Flächenabschnitten b₅₂, b_{52'}, b_{52"} und b_{52'''} maßgebend, wobei der Abschnitt 52"' praktisch rein axial verläuft und mit einem ganz geringen Neigungswinkel auch ein Stück radial orientiert ist. Letzterer Abschnitt 52"' endet in diesem Beispiel oben an den Gewindestegen. Hier für die Bemessung am oberen Ende des oder aller umfänglich sich erstreckender Gewindestege 53, 54, 55, 56 etc. und auch weiterer, die in Figur 6 nicht dargestellt sind.

Das Verständnis aus der Figur 3 soll im Folgenden auf die Figuren 1 und 2 übertragen werden, allerdings soll zuvor die Inneneinrollung 21 des Verschlussdeckels 1 bei dem Beispiel der Figur 2 noch erläutert werden.

Diese Inneneinrollung 21 schließt sich an den Schürzenabschnitt 12 an, bei im Übrigen gleich verwendeten Elementen und Funktionen, wie sie zu Figur 1 erläutert waren. Auch die zugehörigen Bezugszeichen sind dieselben.

Das untere axiale Ende des zylindrischen Schürzenabschnitts 12 führt nicht direkt in eine Rollung, sondern in einen Aufweitungs-Abschnitt 21a. Dessen oberes Ende 21a' setzt am unteren Ende des zylindrischen Abschnitts 12 an. Der Aufweitungs-Abschnitt 21a geht mit seinem unteren Ende 21a" über in einen nach innen aufgerollten Abschnitt 21, der eine vollständige Rollung umschreibt. Die Angabe des Durchmessers mit d₂₁ kann die Rollung 21 umschreiben und die Höhe h₂₁ umschreibt die Höhe des Übergangsabschnitts 21a, der der radialen Aufweitung dient und der Schaffung von Platz oder Raum für die Inneneinrollung.

Radial innerhalb der Aufweitung 21a ist ein Kunststoffbereich 31 vorgesehen, der sich auch unterhalb des axialen unteren Endes 12b aus Figur 1, hier in Figur 2 erstreckt und dabei radial aufweitet, sich axial aber nicht über die Inneneinrollung nach unten hinaus erstreckt, sondern auf die Höhe h₂₁ beschränkt bleibt. Entsprechend kann der Höhenabschnitt d₂₂ der Außenrolle 22 aus Figur 1 herangezogen werden, der einen vergleichbaren Kunststoffabschnitt 32 definiert.

Die Erkenntnisse aus Figur 3 sollen nun auf die Figuren 1 und 2 übertragen werden.

In Figur 1 ist das radiale Maß der Stirnfläche 52a mit b₅₂ bemessen. Die wirksame Dichtungsfläche ist breiter und insbesondere in radialer Richtung auch länger, hat aber kein ihrer wirklichen "Länge" entsprechendes Maß, sondern das eingezeichnete Maß b₅₂*. Diese beiden Maße waren in Figur 3 erläutert und sind in Figur 1 und Figur 2 jeweils eingetragen, und zwar unterhalb des zweiten Rampenabschnitts 11b, der oberhalb der anfangs-dichtungswirksamen Stirnfläche 52a liegt.

Die radiale Bemessung dr der Übergangszone, bestehend aus den drei Elementen 11a, 11b, 11c ist in beiden Figuren 1 und 2 eingezeichnet. Sie ist größer, als die axiale Höhe des zylindrischen Schürzenabschnitts 12. Diese Höhe ist mit h₀ bemessen. Sie beginnt am oberen Ende 12a des Schürzenabschnitts 12, der mit dem radialen äußeren Ende 11c" des Krümmungsbogens 11c übereinstimmt. Das innere Ende 11c' des Krümmungsbogens 11c geht über in den zweiten Rampenabschnitt 11b.

h₅₄ liegt in etwa auf der Höhe der Außenfläche des oberen Endes des Behälterhalses 52 und erstreckt sich zwischen dem oberen Ende aller Gewinde (einer entsprechend gedachten Umfangslinie) und der Ebene E₅₂ₐ, welche die Lage und Ausrichtung der horizontalen Stirnfläche 52a umschreibt oder anders herum.

Der Abstand der Ebene E₅₂ₐ von dem oberen Ende der Gewindesegmente 54 (und entsprechend umfänglich versetzt auch des Segments 55) ist mit h₅₄ angegeben. Dieses Maß ist besonders kurz. Es sorgt dafür, dass ein im Stand der Technik doch wesentlich höheres Maß von mehr als 2,8 mm in den Ausführungsbeispielen der Figuren 1 und 2 deutlich verkürzt werden kann. Dieser Abstand h₅₄ soll als gewindelose Zone zwischen der Stirnfläche 52a und dem Gewindebereich aus den mehreren umfänglich versetzten Gewindeelementen 54, 55 bezeichnet werden.

In den Ausführungsbeispielen ist dieses Höhenmaß h₅₄ jedenfalls kleiner als 2 mm, bevorzugt kleiner als 1,6 mm oder sogar im Wesentlichen 1,3 mm, was die ganz geringe Erstreckung in axialer Richtung dieses Maßes umschreiben soll. Es handelt sich hierbei um einen deutlich verkürzten axialen Abschnitt des Behälterhalses, in dem keine Gewindeelemente vorhanden sind und der im Stand der Technik einen deutlichen Beitrag zur Dichtungswirkung hat, die nach den Ausführungsbeispielen der Erfindung nicht mehr vorhanden sind, obwohl diese Ausführungsbeispiele noch ausreichend Dichtwirkung erzeugen.

Ein anderes Maß ist das radiale Maß dr im Verhältnis zu der umschriebenen axialen Höhe h₀ des Schürzenabschnitts 12. Hier sind diese beiden Maße in einer gleichen Größenordnung, respektive das Höhenmaß wird kleiner als das radiale Maß.

Die radiale Erstreckung ist maßgeblich für die Dichtungswirkung auf der Stirnfläche der Mündung. Das axiale Maß ist maßgebend für die Öffnungsmechanik.

Dieses radiale Maß kann dabei einmal das radiale Maß dr des Blechdeckels sein, welches aus den drei Abschnitten 11a, 11b und 11c in der Übergangszone besteht, oder es kann das oben umschriebene radiale Maß 52a am Glas sein, welches den anfänglichen Dichtungskontakt herstellt und die Ebene E₅₂ₐ definiert. Letzteres ist am Behälter, ersteres ist am Verschlussdeckel.

Die Verhältnisse sind so, dass das Höhenmaß h₀ in einem Beispiel der Außenrollung der Figur 1 mit 4,405 mm angegeben werden kann, was bei einem Deckel mit 60 mm Außenmaß zu einem dr von 4,48 mm in Bezug zu setzen ist. Es ergibt sich ein Verhältnis v₂ von axialer Höhe der Schürze zu radialer Erstreckung der Übergangszone von 0,98.

Dieses Verhältnis v₂ = 0,98 zur Kennzeichnung einer axial sehr kurzen Schürze kann einen Einzugsbereich von ±2% haben.

Die entsprechende Bemaßung und Festlegung der Zuordnung kann auch mit Blick auf das radiale Maß b₅₂ erfolgen. Hier hat die Außenrolle 22 nach Figur 1 ein axiales Höhenmaß der Schürze 12 der Figur 1 von h₀ = 4,405, wie oben angegeben. Das verwendete Maß des Behälters 50 im Halsabschnitt 52 ist ein b₅₂ = 1,5 mm. Dieses relativ schmale Maß wird ergänzt durch die in Figur 3 umschriebenen weiteren Maße, welche die wirksame Dichtungsfläche umschreiben, sodass das radiale Maß der wirksamen Dichtfläche mit b₅₂* gegeben ist, welches 2,35 mm beträgt, innerhalb dieses Maßes b₅₂* aber das reine radiale Maß der Stirnfläche 52a nur 1,5 mm misst.

Das Verhältnis v₁ aus axialer Höhe zu dem reinen radialen Maß b₅₂ berechnet sich im Beispiel der Figur 1 mit Außenrolle aus den obigen Werten zu also 2,94 und ist kleiner als 3,00. Das andere Verhältnis für die Innenrolle nach Figur 2 ist das des Höhenmaßes h₀ zur Erstreckung b₅₂ der Stirnfläche 52a. Hier ist das Maß b₅₂ gleich dem des Beispiels der Figur 1 und 1,5 mm.

Für die Ausführung der Inneneinrollung 21 gemäß Figur 2 kann auch ein relativ kurzer Schürzenabschnitt 12 durch Verhältnisangaben umschrieben werden, einmal über das erste Verhältnis v₁ und einmal über das zweite Verhältnis v₂, oder über deren Kombination. Das erste Verhältnis v₁ umschreibt das Verhältnis der Länge (des Schürzenabschnitts) zur horizontalen Stirnfläche 52a am Glasgefäß; das zweite Verhältnis v₂ umschreibt das Verhältnis h₀ zur radialen Erstreckung dr der Übergangszone 11a, 11b und 11c allein am Verschlussdeckel.

Es ist zu erwarten, dass andere Durchmesser von Verschlussdeckeln, nicht nur derjenige mit 60 mm, auch diese Verhältnisse v₁ und v₂ aufweisen, da die Breite 52 der Dichtungszone zur Länge der axialen Haltezone wie auch dr und h₀ für Verschlussdeckel mit kleinerem und größerem Durchmesser praktisch unverändert bleiben.

Für den Verschlussdeckel ist auch hier der axiale Abschnitt h₀ kürzer als das radiale Maß dr, wobei im Beispiel die Höhe h₀ für die Figur 2 mit 4,005 mm anzugeben ist und die radiale Erstreckung dr mit 4,48 mm, wie im Beispiel der Figur 1.

Es ergibt sich daraus ein Figur 2-Verhältnis v₂ von 0,89, also noch kleiner als das anhand des Beispiels von Figur 1 erläuterte Figur 1-Verhältnis v₂ von 0,98.

Dieses Verhältnis kann in einem größeren Toleranzbereich mit 0,9 ± 5 % ebenso angegeben werden, wie 0,89±1 %, gezeigt am Beispiel eines 59 mm-Verschlussdeckels in Figur 2, welches Durchmessermaß Dₐ für das umschriebene Verhältnis aber keine wesentliche Rolle spielt, da dieses Verhältnis im Mündungsbereich des verschlossenen Behälters 50 praktisch unabhängig vom Durchmesser verschiedener Verschlüsse gleich bleibt.

Es kann einmal eine obere Grenze benannt werden, die dazu führt, dass dieses zweite Verhältnis v₂ kleiner als 1 ist, es kann aber auch eine untere Grenze genannt werden, dass das Verhältnis größer als 0,85 sein sollte, was bei einer technisch-funktionellen Eingrenzung immer durch eine obere und eine untere Grenze umschrieben werden sollte, maßgeblich für die Unterscheidung vom Stand der Technik ist indes zunächst die Obergrenze, da sie das geringe Maße der axialen Erstreckung der Schürze 12 bestens zu umschreiben vermag.

Das Verhältnis v₁ aus axialer Höhe zu dem reinen radialen Maß b₅₂ beträgt im Beispiel der Figur 1 mit Außenrolle also 2,94 und ist kleiner als 3,00. Das andere Verhältnis für die Innenrolle nach Figur 2 ist das des Höhenmaßes h₀ zur Erstreckung b₅₂ der Stirnfläche 52a. Hier ist das Maß b₅₂ gleich dem des Beispiels der Figur 1 und 1,5 mm.

Auch das radiale Maß b₅₂* der wirksamen Dichtungsfläche 51 ist hier gleich geblieben und mit 2,35 mm anzugeben. Das ist ersichtlich, weil beide Gläser 50 gleich anzunehmen sind, einmal verschlossen mit einem Verschlussdeckel 2 mit Außenrolle 22 und einmal verschlossen mit einem Verschlussdeckel 1 mit Innenrolle 21, jeweils am unteren Ende des Schürzenabschnitts 12.

Aufgrund der geringeren Höhe von 4,005 mm bei dem axialen Schürzenabschnitt 12 ergibt sich ein kleineres erstes Verhältnis v₁ von 2,67. Auch dieses liegt unter der Obergrenze von 3,0 und kann mit einer genaueren Spezifikation als unter 2,70 liegend angegeben werden.

In den Beispielen der Figuren 1 und 2 sind noch andere Höhenmaße eingetragen, die sich aus den umschriebenen Höhenmaßen ergeben.

Das Höhenmaß h = h₁ für die Schürze mit der Außeneinrollung 22 nach Figur 1, setzt sich aus drei Komponenten zusammen, dem Durchmesser d₂₂ der Einrollung 22, der axialen Höhe h₀ des "kurzen" Schürzenabschnitts 12 und einer axialen Höhe h' der Übergangszone 11a, 11b und 11c, welche die radiale Breite dr aufweist. Hier ergibt sich die Gesamthöhe des Randbereiches des Verschlussdeckels 2 zu h₁.

Es kommt eine weitere Komponente h₂₁ in der Figur 2 beim Verschlussdeckel 1 mit Inneneinrollung 21 hinzu, zusätzlich zu den umschriebenen drei Komponenten aus Figur 1, hier für die Bildung des Höhenmaßes h=h₂. Die drei Komponenten sind entsprechend, das axiale Maß hₒ der Schürze 12, der Durchmesser d₂₁ der Inneneinrollung 21 und das axiale Höhenmaß h' der Übergangszone 11a, 11b und 11c, das aus Figur 1 übernommen werden kann. Das neu hinzutretende axiale Maß h₂₁ ist die axiale Höhe des glockenförmig aufgeweiteten Zwischenabschnitts 21a mit seinem unteren Ende 21a".

Der Behälter aus Figur 4 ist unten geschlossen und hat einen nach oben offenen Mündungsbereich 52, der im Folgenden auch oft "Mündung" benannt wird. Ihr oberes Ende bildet eine Dichtfläche 51, die als dreidimensionale Ringfläche ausgebildet ist und in den Ausschnittsvergrößerungen im Folgenden genauer spezifiziert wird.

Der Behälter ist in seinem Mündungsbereich 52 mit einem oberen Dichtungsprofil (als die dreidimensionale Dichtungsfläche 51) ausgestattet und besitzt einen darunter angeordnetes Gewindeprofil, welches aus den Gewindesegmenten 53, 54,... besteht. Diese Gewindesegmente sind in Figur 6 in abgewickelter Form zu erkennen, wobei nur eine Hemisphäre, also 180° des Mündungsabschnitts abgewickelt dargestellt ist. Bevorzugt sind zwischen sechs und zehn Gewindesegmente in einem Bereich von Durchmessern des Behälters 50 zwischen 4cm und 7cm auf 360° Umfang vorgesehen. Zu sehen im Bild sind hier vier ganze Gewindesegmente und zwei halbe Segmente 53 und 58 auf 180°.

Die Gestalt des Behälters ist in einem Beispiel in der Figur 4 gezeigt. Er hat einen im Wesentlichen zylindrischen Körperabschnitt 50b, am unteren Ende besitzt er einen leicht domförmig aufgewölbten Bodenabschnitt 50a und oberhalb des zylindrischen Körperabschnitts 50b ist eine Einziehung 50c vorgesehen, deren oberes Ende in den genannten Mündungsbereich 52 überleitet.

Es können auch viele andere Formen von geschlossenen Körpern verwendet werden, solche ohne Einziehung, andere mit flachem Boden und nicht zwingend muss ein zylindrischer Körperabschnitt 50b vorhanden sein. Dieses Beispiel der Figur 4 greift nur ein mögliches heraus und betont die folgende Beschreibung des Mündungsabschnitts 52 als einen solchen, der auf einem Grundköper (Behälterkörper) beliebiger Form aufgesetzt oder daran oben angeschlossen werden kann.

Der Werkstoff des Behälters ist bevorzugt Glas. Auch ein formsteifer Kunststoff kann Anwendung finden, elastische Verformungen des Behälters sind nicht vorgesehen, so dass keine flexible Kunststoffe oder keine Kartongebinde verwendbar sind, wenn es um einen formsteifen Hals 52 als Mündungsbereich geht.

Figur 5 zeigt eine Ausschnittsvergrößerung der Figur 4. Hier ist deutlicher die Dichtfläche 51 zu erkennen, die in genauerer Form in Figur 3 erläutert war. Es kommt eine zusätzliche Stufe 60 hinzu, welche das Ausführungsbeispiel der Figur 5 ein wenig anders gestaltet, als die Beispiele der Figuren 1 und 2 mit Blick auf den Glaskörper 50.

Das obere Ende eines Gewindeelements 55 ist im Schnitt zu erkennen, axial oberhalb befindet sich die Stufe 60 und wieder axial oberhalb die dreidimensionale Dichtfläche 51, die an der Stufe 60 (außen) beginnt und bis zum Wendepunkt 52b' der Kehlnut 52b auf der Innenseite der Mündung 52 reicht (als seitliche Nut, die nach oben offen ist).

In dem Beispiel der Figur 5 ist die leichte Neigung von im Wesentlichen 7° des nahezu axialen Abschnitts 61 zu sehen. Die Krümmungen 52" und 52' sind aus Figur 3 zu übernehmen, wie auch die horizontal ausgerichtete Ringfläche 52a, die einen Abschnitt der dichtwirksamen Fläche 51 bildet. Ihre Breite in radialer Richtung beträgt b₅₂.

In Figur 5 ist ein folgendes Gewindeelement 56 zu sehen, wobei der Schnitt A-A aus Figur 6 als dargestellt angenommen werden kann.

Unterhalb des Gewindeprofils aller Gewindeelemente, von denen die Elemente 53 bis 58 in Figur 6 dargestellt sind, befindet sich eine stabilisierende Verdickung des Glasbehälters, bis zu der auch der in den Figuren 1 und 2 gezeigte Verschlussdeckel mit seinem axial unteren Endabschnitt reichte. Dieser kann eine Außenrolle oder eine Innenrolle besitzen, wie es zu den Figuren 1 und 2 erläutert ist.

Die benannten Gewindeelemente aus Figur 6 sind teilweise überlappend, sie erstrecken sich in einem leicht aufwärts gerichteten Neigungswinkel α zwischen 4,5° und 5°und ermöglichen durch ihre gestaffelte Anordnung die Wirkung eines durchgehenden Gewindes, welches auf einer solch kurzen Höhe des Mündungsabschnitts 52 nicht wirksam platziert werden könnte. Dazuhin ermöglichen sie die Wirkung des Aufdrückens eines Verschlussdeckels mit innenrandseitig angeordneter Kunststofflage, die aus einem vertikalen und einem horizontalen Abschnitt besteht. Beim Aufdrücken kommt der vertikale Abschnitt mit den Gewindesegmenten in Berührung und bildet durch Eindrücken Bahnen, entlang derer der Verschlussdeckel beim Aufdrehen axial abgehoben werden kann. Letztes geschieht beim Benutzer oder vom Benutzer oder Anwender, ersteres erfolgt beim Verschließen durch oder von dem Abfüller.

Die Figur 6 erläutert die in Figur 5 ersichtliche Lage der außen liegenden Stufe 60. Sie befindet sich leicht oberhalb der oberen Enden der Gewindeelemente, die im Folgenden mit dem Begriff der Gewindesegmente inhärent als gestaffelt, längenbegrenzt, zueinander umfänglich versetzt und leicht geneigt erfasst werden sollen.

Die obere horizontal liegende Dichtfläche 52a ist in Figur 6 das obere Ende des abgewickelten Behälterhalses mit dem Gewindeprofil. Der Abstand der Stufe 60 von diesem oberen Ende ist kleiner als das axiale Maß h₅₄. Dieser Abschnitt von der Stufe 60 bis zum horizontalen Abschnitt 52a der Dichtfläche 51 ist mit 61 benannt und entspricht sinngemäß den beiden Abschnitten 52" und 52"' aus Figur 3, wo keine Stufe 60 vorgesehen ist.

Die Gewindesegmente, welche in Figur 6 abgewickelt dargestellt sind, werden anhand einer Ausschnittsvergrößerung der **Figur 6a** verdeutlicht. Hier soll erläutert sein, was das axial obere Ende dieses Gewindesegments ist, mit Blick auf ein Gewindesegment 55, aber gleichermaßen für alle Gewindesegmente geltend. Das Ende des Gewindesegments ist mit 55a' benannt. Das axial obere Ende ist in rein axialer Blickrichtung mit 55a bezeichnet. Es definiert ein umfängliches Höhenmaß oder eine umfängliche Linie H₅₄, die als Bemessungsgrundlage dient. Sie liegt parallel zum umfänglichen Verlauf der Stufe 60 und parallel zur oben liegenden, horizontalen Dichtfläche 52a.

Es soll im Folgenden durch die umschriebenen Parameter erläutert werden, dass die oberen axialen Enden der Gewindesegmente 53, 54, 55, 56, 57, 58 und all derjenigen, die auf der anderen Hemisphäre liegen, die in Figur 6 nicht dargestellt ist, sehr dicht oder sehr nahe an die Stufe 60 herankommen und damit auch der Dichtfläche 51 sehr nahe sind.

Mit anderen Worten ist die Stufe 60 bei den Ausführungsbeispielen der Erfindung nach der Figur 5 sehr nahe an den axial oberen Enden 53a, 54a, 55a, 56a und 57a sowie all derjenigen axial oberen Enden, die auf den anderen 180 ° der Behältermündung liegen, die in Figur 6 nicht dargestellt ist.

In den Ausführungsbeispielen der Figuren 1, 2 und 3, besonders ersichtlich an denjenigen der Figur 3, fehlt die Stufe 60, dafür ist die Dichtungsfläche 51 mit beiden außen liegenden Abschnitten 52" und 52"' bis zu dem oberen Ende (dem axial oberen Ende 54a im Bild der Figur 3) heran reichend ausgebildet.

In allen Ausführungsbeispielen, mit oder ohne Stufe 60, kommt damit der Gewindebereich mit seinem definierten axialen oberen Ende H₅₄ der Dichtfläche 52 sehr nahe, mit anderen Worten so besonders nahe, dass man von einem kurzen Hals sprechen kann, der auch mit anderen Begriffen als längenreduziert, gedrungen oder der Kombination dieser Begriffe bezeichnet werden kann.

Eine besonders kurze oder gedrungene und/oder längenreduzierte Ausbildung eines Halses kann aber nicht anders umschrieben werden als im Vergleich zum Stand der Technik. Ein solcher Vergleich ist indes schwer in einem zu beanspruchenden Gegenstand niederzulegen, sodass mit Größenordnungen oder Größen operiert werden muss und dazu die Bemessungslinien oder Bemessungsebenen zuvor umschrieben wurden, die im Folgenden mit Maß- und Verhältnisangaben zu Abständen oder Verhältnissen von Längen oder Breiten inhaltlich gefüllt werden sollen.

Eine erste Bemessung dieser Höhenreduzierung des Mündungsbereiches 52 erläutert die Figur 5. Hier ist die Stufe 60 in einem Abstand von ca. 0,8 mm von dem horizontalen Abschnitt 52a der Dichtfläche 51 entfernt.

In umgekehrter Betrachtung ist die Stufe 60 vom oberen axialen Ende der Gewindesegmente um ein ähnliches Maß entfernt, namentlich 0,7 mm.

Die radiale Breite der gesamten Dichtfläche 51 beträgt etwa 2,35 mm und setzt sich aus den verschiedenen Abschnitten, die aus der Figur 3 ersichtlich sind, zusammen. Das reine radial gerichtete Maß b₅₂ beträgt ca. 1,5 mm (die horizontale Stirnfläche 52a).

Bei einem Aufsetzen eines Verschlussdeckels aus beispielsweise den Figuren 1 oder 2 auf den Mündungsbereich 52 ist die Dichtfläche 51 so bemessen, dass sie durch Eindrücken entsteht. Diese dreidimensionale Dichtungsfläche reicht von dem Wendepunkt 52b' der Kehlnut 52b bis zur außen liegenden Stufe 60. Das entspricht einem ungefähren Erstrecken in Tiefenrichtung von 80 % bis 90 % eines am Deckel platzierten horizontalen Abschnitts 30h der Kunststofflage 30 (die aus horizontalem Abschnitt 30h und vertikalem Abschnitt 30v besteht). Diese hat meist eine Größenordnung im Bereich von 1 mm, sodass ein Hereindrücken und ein - durch Eindrücken entstehenden - Druck mit Abdichtung erfolgt, welche den Lebensmittel-Inhalt des Behälters 50 zuverlässig verschließt.

Die Platzierung der Stufe 60 und die Bemessung des kurzen Halses 52 lässt auch verschiedene andere Geometrien und Maße zu, bei denen die Stufe noch immer vorhanden ist, oder aber auch nicht vorhanden ist, wie es bei den Figuren 1 und 2 und dem dortigen Behälterhals 52 der Fall ist. Betroffen ist hierbei die "gewindelose" Höhe h₅₄, die einen axialen Abschnitt des Behälterhalses 52 umschreibt, auf dem kein Gewinde und kein Gewindesegment platziert ist. Deshalb wird bei der Umschreibung davon ausgegangen, dass das obere Ende jedes der Segmente das untere Ende des Höhenmaßes h₅₄ ist. Die oberen Enden der Segmente liegen auf einer Umfangslinie H₅₄.

Die Umfangslinie H₅₄ aus Figur 6 veranschaulicht, was in Figur 5 im Schnitt eingezeichnet ist.

Möchte der Fachmann die Umschreibung des kurzen Halses so wählen, dass ein Verhältnis definiert ist, also eine Breite b₅₂ des horizontalen Abschnitts der Dichtfläche 51 und den axialen Abstand h₅₄ heranziehen, der unabhängig von dem Vorhandensein einer Stufe 60 ist (die außen liegt und damit auch "nach außen weist"), so ergibt sich folgende Betrachtung.

Der axiale Abstand bemisst sich zwischen den axial oberen Enden der (aller) Segmente und einer horizontalen Ebene. Die horizontale Ebene ist ein Denkmodell, welches die horizontal ausgerichtete Stirnfläche 52a des Behälterhalses 52 umschreiben soll. Zwischen dieser Ebene und der gedachten Umfangslinie H₅₄ bildet sich ein Abstand. Man bezieht diesen Abstand auf die für die Dichtwirkung notwendige oder erforderliche Breite b₅₂, sodass sich ein Verhältnis ergibt, welches beides gleichermaßen auszudrücken vermag, die Leistung oder Funktion der hinreichenden Abdichtung und die Leistung oder Funktion der relativ kurz bemessenen axialen Länge des Mündungsbereichs 52.

Dieses Verhältnis ist kleiner als 1,35 auch in abgewandelten Ausführungsbeispielen, die sich an die Ausführung der Figur 5 anschließen oder an die stufenlose Ausbildung der Figuren 1 und 2 hinsichtlich des Behälters anschließen. Die Höhe h₅₄ ist hierbei maximal 2mm, und kann um das gezeigte Beispiel der Figur 5 mit h₅₄ = 1,5mm herum variieren und auch kleiner sein. Erprobungen haben stattgefunden mit h₅₄ = 1,6 mm und h₅₄ = 1,3mm, also leicht oberhalb und unterhalb des dargestellten Abstandes aus Figur 5. Die nicht dargestellten Beispiele, bis hin zu maximal h₅₄ = 2mm sind entsprechend dem Ausführungsbeispiel der Figur 5, als dem Fachmann verständlich miterläutert zu verstehen.

Geht der Fachmann bei einer horizontalen Dichtfläche b₅₂ von einem radialen Maß von 1,5 mm aus, so ergibt sich in etwa ein Verhältnis von 1,0 im Ausführungsbeispiel, welches dargestellt ist.

Die Stufe 60 kann hinzutreten und sie ist passend in den Abstand h₅₄ so gelegt, dass bevorzugt bis zu dieser Stufe ein dichtendes Eindrücken in den horizontalen Abschnitt der Kunststofflage 30 erfolgt, wenn der Deckel durch mechanisches Aufpressen beim Abfüller auf das Glas 50 aufgesetzt wird.

Bei höheren Werten von h₅₄ bis zu 2mm kann die Stufe 60 auch so platziert sein, dass diese Verschlussdichtung durch Eindrücken unter Druck entsteht, unter Ausbildung der "Dichtung" durch die in **Figur 7** näher und deutlicher dargestellte Dichtfläche 51. Die Stufe 60 kann aber auch näher zu den axial oberen Enden (der Umfanglinie H₅₄) gelegt werden, sodass sie nicht zwingend in den horizontalen Abschnitt der Kunststofflage eindrückt, sondern in ein Stück des vertikalen Abschnitts 30v der Kunststofflage 30.

Das kleinste bislang erprobte Maß hinsichtlich des axialen Abstandes h₅₄ ist 1,3 mm, welches im Verhältnis zu der angenommenen Breite b₅₂ = 1,5 mm zu einem Verhältnis von ca. 0,9 führt (genauer 0,867). Die hier angegebenen Verhältniszahlen sind jeweils gerundet wiedergegeben. Die angegebenen Maße von Breite und Höhe sind jeweils genau gemessen.

Ein herausgegriffenes Maß aus Figur 5 ist in Figur 7 veranschaulicht. Ein Detail dieser Figur 7 findet sich weiter vergrößert in der Figur 8.

Die dort eingezeichnete Stufe 60 hat einen Abstand h₆₀ von der horizontalen Fläche 52a, das Höhenmaß h₅₄ ist hier nicht eingezeichnet. Ist eine Stufe 60 vorhanden, kann auch ihr Abstand oder ihre Positionierung zwischen der Fläche 52a und dem axial oberen Ende der Gewindesegmente, im Beispiel 55a, herangezogen werden, die kurze Ausbildung des Halses zu charakterisieren. Dabei ist bevorzugt vorgesehen, dass die Stufe 60 nicht außerhalb eines aufzusetzenden horizontalen Abschnitts der Kunststofflage zu liegen kommt. Mit anderen Worten ist aus dem Hals 52 so viel Material herausgenommen worden, dass die Stufe 60 noch immer in diesen horizontalen Abschnitt eindrückt oder bis zu dieser Stufe 60 die Dichtung in den horizontalen Abschnitt hinein erfolgt, und die Gewindesegmente so nahe zu dieser Stufe 60 gelangen. Mit anderen Worten dann auch sehr nahe zur Dichtfläche 52a gelangen, dass der Hals gedrungen, kurz oder längenreduziert gestaltet ist, natürlich im Vergleich zum Stand der Technik, aber hier konkret beschrieben mit der Positionierung der Stufe 60 im gewindelosen Abschnitt axial oberhalb der Gewindesegmente (oberhalb von H₅₄).

Diese Umschreibung ist hier mit 0,8 mm angegeben und kann zusätzlich zu der Umschreibung des maximalen Abstandsmaßes h₅₄ herangezogen werden oder aber alleinig charakterisiert sein. Ebenso kann das Abstandsmaß h₅₄ alleinig ohne Zuhilfenahme der Lage der Stufe 60 für die Kürze des Mündungsbereichs (des Halses 52) charakterisierend sein.

Im Ausführungsbeispiel ist der Abstand h₆₀ kleiner als 1 mm. Dies ist in bevorzugter Gestalt des sehr kurzen Halses nach Figur 5 ein axiales Maß von h₆₀ = 0,8 mm. Wird auch hier ein Verhältnis als viertes Verhältnis berechnet, so kann das Maß h₆₀ und die Breite b₅₂ herangezogen werden, die beide gemeinsam für das Dichtverhalten und die Kürze des Halses repräsentativ sind.

Es ergibt sich bei den beiden dargestellten Maßen kleiner als 1.0 mm und kleiner als 0,8 mm, oder jeweils gleich der genannten Größe für h₆₀ eine Obergrenze des Verhältnisses von nicht höher als 0,7 (gerundet von 0,67) und kleiner als 0,55 (aufgerundet von 0,53). Dies mit einer Breite von 1,5 mm des radialen Anteils (auch: rein horizontalen Anteils 52a) der dreidimensional sich bildenden Dichtfläche 51.

Dieses Maß ist, wie oben umschrieben, eine zusätzlich mögliche Charakterisierung, keine alleinige Charakterisierung. Die beiden genannten Charakterisierungen sollten oder dürfen deshalb nicht so verstanden werden, dass sie grundsätzlich gemeinsam auftreten müssen. Es kann beispielsweise eine Stufe 60 vorhanden sein, die h₆₀ > 1,0 mm besitzt, gleichwohl beträgt der axiale Abstand h₅₄ weiterhin weniger als 2 mm, oder aber in einer Verhältnisangabe zu der radialen Erstreckung des horizontalen Abschnitts der Dichtungsfläche 51 weniger als 1,35 (berechnet aus einem Abstand von 2,0 mm der axial oberen Enden der Gewindesegmente und einer radialen Breite von 1,5 mm sowie aufgerundet auf einen glatteren Wert von 1,33 auf 1,35).

Die weitere Ausschnittsvergrößerung der **Figur 8** verdeutlicht das in den vorherigen Figuren gesagte. Der Wendepunkt 52b' in der Kehlnut 52b ist deutlich ersichtlich. Das effektive radiale Maß b₅₂* ist erläutert in Figur 3 und hier auf den Behälter 50 angewendet, der eine außen liegende Stufe 60 besitzt. Bis zu der Innenkante dieser Stufe 60 (sie besitzt auch eine weiter außen liegende Außenkante) ist das Maß b₅₂* bemessen und ergibt sich im Beispiel zu 2,35 mm mit einer gewissen Toleranz, die in der Größenordnung von ±10 % angegeben werden kann.

Der horizontale Anteil der gesamten Dichtfläche 51 ist 52a mit der Breite b₅₂ von 1,5 mm, auch mit entsprechender Toleranzangabe.

Das Aufsetzen des Verschlussdeckels (Deckel 1 oder 2 aus Figur 2 bzw. 1) ist in den **Figuren 7a und 7b** gezeigt. In Figur 7a ist der Verschlussdeckel anfänglich aufgesetzt und hat bereits das erste Gewindesegment mit dem vertikalen Abschnitt 30v der Kunststofflage erreicht. Auf der horizontalen Stirnfläche 52a liegt der horizontale Abschnitt 30h der gesamten Kunststofflage 30 auf. Die Dichtfläche 51, die sich nach einem Eindrücken bildet, verdeutlicht die Figur 7b. Der Deckel ist abwärts hineingedrückt, die komprimierten Zonen der Kunststofflage 30 sind durch eine dichtere Punktierung verdeutlicht und der Dichtungswerkstoff 30 verschiebt sich im horizontalen Abschnitt in kleine Wulste nach links und rechts, wobei der Abschnitt 61 der Dichtungsfläche, der im Wesentlichen vertikal ausgerichtet ist, zunächst einen Abstand von dem Abschnitt 30v der Kunststofflage 30 besaß, der nach dem Eindrücken durch Verdrängung von horizontalen Bestandteilen des horizontalen Abschnitts 30h eingenommen wird. Am radial inneren Ende ist die seitlich orientierte Nut 52b vorhanden, die den durch Verdrängung entstehenden inneren Wulst aufnimmt. Aufgrund der Schräge des Übergangsbereichs des Verschlussdeckels ist der verbleibende Abstand am inneren Randbereich der Dichtfläche 51 kleiner als im äußeren Randbereich. Ein vollständiges Herabdrücken des Verschlussdeckels im Anschluss an den Zwischenzustand der Figur 7b führt den horizontalen Abschnitt 52a bis sehr nahe an den metallischen Abschnitt 11b und die umlaufende Stufe 60 erreicht dabei den horizontalen Abschnitt 30h der Kunststofflage 30. Zur Beschaffenheit der Kunststofflage wird auf die Einleitung verwiesen, vgl. Seite 3, fünfter Absatz. In den beiden Figuren 7a und 7b ist das untere Ende der Schürze 12 des jeweiligen Verschlussdeckels aus den Figuren 1 und 2 nicht dargestellt. Es kann dort eine Innenrolle oder Außenrolle gemäß den beiden genannten Figuren sich anschließen.
Das mit dieser Verkürzung des Halses 52 erreichte Ziel oder der damit verbundene Zweck liegt in einer Reduzierung von Werkstoff. Es kann bei gleicher Dichtwirkung erreicht werden, dass die Gewindesegmente näher zu der 3D-Dichtfläche 51 (dem Dichtprofil) gelangen, sodass Glas (allgemein: Behälterwerkstoff) eingespart werden kann. Wird statt Glas ein Hartkunststoff eingesetzt, wird selbiger eingespart. Parallel oder Hand in Hand geht auch die Ersparnis auf der Deckelseite. Die Schürze 12 des Deckels kann kürzer ausgebildet werden, da sie sich weniger weit axial nach unten am Glas erstrecken muss, um die Gewindesegmente 53 bis 58 zu erreichen. Das Beibehalten der Dichtfläche 51 trägt dazu bei, dass die in axialer Richtung wegfallenden Werkstoffkomponenten nicht in radialer Richtung hinzugesetzt werden müssen, um dort Dichtungswirkung wieder zu ergänzen. Stattdessen ist das radiale Maß der Dichtfläche in den Beispielen so geblieben, wie es Stand der Technik ist.
Die umschriebenen Proportionen und Größenangaben charakterisieren einen kurzen Gefäßhals im Mündungsbereich, und diese Kürze wird erzielt unter Beibehaltung einer gleich wirksamen Dichtfläche im horizontalen Abschnitt der Kunststofflage (des im Deckel angeordneten Compounds oder Dichtungswerkstoffs), mit einem axialen Heranverlegen der Gewindesegmente an die dreidimensionale Dichtfläche 51. Dabei wird Werkstoff oberhalb der Gewindesegmente 53 bis 58 und unterhalb des Dichtungsprofils 51 herausgenommen, eingespart und die Kürze des Halses dadurch erreicht. Der ein Stück weit verkürzte Hals lässt den Fachmann überraschend nicht nur den Behälterwerkstoff einsparen, sondern auch den Blechwerkstoff für den zugehörigen Deckel. Aushilfsmaßnahmen oder Kompensationsmaßnahmen, die eingesparten Werkstoffe anderweitig wieder ergänzen zu müssen sind nicht erforderlich, vielmehr ist die Einsparung absolut.

Dies vorteilhaft ergänzt um eine dritte Wirkung, die überraschend hinzutritt. Es ist die Öffnungskraft oder das Losbrechmoment, welches ein Benutzer oder Anwender aufbringen muss, um den Verschlussdeckel von den Gewindesegmenten abzudrehen und den verschlossenen Behälter für einen Zugang zum Füllgut F zu öffnen. Hier wird eine besonders geringe Kraft mit dem kürzeren Halsabschnitt erreicht, da die herausgenommene Zone am Ende des vertikalen Abschnitts der dreidimensionalen Dichtfläche oberhalb der axial oberen Enden der Gewindesegmente einen Beitrag zur Reibung leistete, der nunmehr weggefallen ist.

Trotz begünstigenden Wegfalls eines Anteils der Haftreibung sind Dichtwirkung und Haltewirkung an den Gewindesegmenten nicht schlechter als die im Stand der Technik erreichten Wirkungen, nur werden diese Wirkungen mit weniger einzusetzendem Werkstoff erreicht.

## Patentansprüche

1. **Behälter aus Glas oder hartem Kunststoff** mit einem Behälterhals (52) mit mehreren, außen liegenden, zueinander umfänglich versetzten Gewindeelementen (53,54, 55,56,57,58) als Gewindesegmente, wobei der Behälter dazu geeignet ist, über die Gewindesegmente mit einem innenseitig und randseitig eine umlaufende, dichtend und haltend wirkende Kunststofflage (30; 30h, 30v), die sich auch auf der Innenseite der Deckelschürze erstreckt, aufweisenden Verschlussdeckel aus Blech verschlossen zu werden, indem der Verschlussdeckel auf den Behälterhals (52) und über die Gewindeelemente (53,54,55, ...) beim Verschließen aufgepresst wird wobei der Verschlussdeckel mit einer Drehbewegung gegenüber den Gewindesegmenten (53,54,55,...) zu öffnen ist; wobei
- der Behälterhals (52) eine oben liegende, horizontale Stirnfläche (52a) als Ringfläche mit einer Ringbreite (b₅₂) aufweist, die angepasst und geeignet ist, in einen horizontalen Abschnitt (30h) der Kunststofflage (30;30h,30v) des Verschlussdeckels (1,2) unter Druck einzudrücken und unter Druck abzudichten; wobei
(a) **ein axialer Abstand** (h₅₄) definiert ist, der sich zwischen axial oberen Enden (53a,54a,55a,56a,57a) der Gewindesegmente (53,54,55, 56,57,58) und einer horizontalen Ebene (E₅₂ₐ) durch die horizontal ausgerichtete Stirnfläche (52a) des Behälterhalses (52) des Behälters (50) erstreckt; **dadurch gekennzeichnet, dass**
(b) ein Verhältnis des axialen Abstands (h₅₄) zu der Ringbreite (b₅₂) kleiner ist als 1,35 und der axiale Abstand (h₅₄) kleiner als 2,0 mm ist.

2. Behälter nach Anspruch 1, wobei das Verhältnis des axialen Abstands (h₅₄) zu der Ringbreite (b₅₂) kleiner ist als 1,0, insbesondere kleiner als 0,9.

3. Behälter nach Anspruch 1 oder 2, wobei der Behälterhals (52) eine nach außen weisende Stufe (60) aufweist, die axial oberhalb von oberen Enden der Gewindesegmente (53,54,55,56,57,58) und unterhalb der horizontalen Stirnfläche (52a) platziert ist, bis zu welcher Stufe (60) der Behälterhals (52) in einen horizontalen Abschnitt (30h) der Kunststofflage (30;30h,30v) eindrückend unter Druck abzudichten vermag.

4. Behälter nach Anspruch 1 oder 3, wobei das obere Ende des Behälterhalses (52) des Behälters (50) die radial gerichtete Stirnfläche (52a) ist, die nach radial innen über eine umfängliche Kehlnut (52b) abgeschlossen ist und nach radial außen über ein axiales Stück, welches dem axialen Abstand (h₅₄,) entspricht, und bis zum axial oberen Ende der Gewindeelemente (54) reicht.

5. **Behälter** mit mehreren, außen liegenden, zueinander umfänglich versetzten Gewindeelementen (53,54,55,56,57,58) als Gewindesegmente an einem Behälterhals (52) des Behälters (50), geeignet **zur Aufnahme eines** Verschlussdeckels aus Blech, der deckelinnenseitig eine umlaufende Kunststofflage (30;30h,30v) aufweist, die sich auch auf der Innenseite der Deckelschürze erstreckt, die dichtend und haltend wirkt, und der auf den Behälterhals (52) und über die Gewindeelemente (53,54,55, ...) aufpressbar ist und mit einer Drehbewegung zu öffnen ist; wobei
- der Behälterhals (52) eine oben liegende horizontale Stirnfläche (52a) **als Ringfläche** aufweist, die ausgebildet, angepasst und geeignet ist, in einen horizontalen Abschnitt (30h) der Kunststofflage (30) des Verschlussdeckels (1,2) unter Druck einzudrücken;
- der Behälterhals (52) eine außen liegende Stufe (60) aufweist, die axial oberhalb von oberen Enden (53a,54a) der Gewindesegmente (53,54,...) und unterhalb der horizontalen Stirnfläche (52a) platziert ist, bis zu welcher Stufe (60) der Behälterhals (52) in den horizontalen Abschnitt (30h) der Kunststofflage (30;30h,30v) eindrückend unter Druck abzudichten vermag,
**dadurch gekennzeichnet, dass** ein erster axialer Abstand (h₅₄) der axial oberen Enden (53a,54a,55a,56a,57a) der umfänglich versetzten Gewindeelemente (53,54,55, 56,57,58) von einer horizontalen Ebene (E₅₂ₐ) durch die horizontal ausgerichtete Stirnfläche des Behälterhalses (52) des Behälters (50) kleiner als 2,0 mm ist.

6. Behälter nach Anspruch 5, wobei der axiale Abstand (h₅₄) der axial oberen Enden (53a,54a,55a,56a,57a) der umfänglich versetzten Gewindeelemente (53,54,55, 56,57,58) kleiner als oder gleich 1,6 mm ist.

7. Behälter nach Anspruch 5, wobei der axiale Abstand (h₅₄) kleiner oder gleich 1,3 mm ist, entsprechend einem deutlich verkürzten axialen Abschnitt des Behälterhalses (52) ohne Gewindeelemente, der oberhalb der Gewindeelemente gelegen ist.

8. Behälter nach einem der Ansprüche 5 bis 7, wobei ein zweiter axialer Abstand (h₆₀) der oben liegenden horizontalen Stirnfläche (52a) von der nach außen weisenden Stufe (60) kleiner als 1 mm ist.

9. Behälter nach einem der Ansprüche 5 bis 8, wobei
(a) **ein axialer Abstand** (h₅₄) definiert ist, der sich zwischen den axial oberen Enden (53a,54a,55a,56a,57a) der umfänglich versetzten Gewindeelemente (53,54,55, 56,57) und einer horizontalen Ebene (E₅₂ₐ), gebildet durch die horizontal ausgerichtete Stirnfläche (52a) des Behälterhalses (52) des Glasbehälters (50), erstreckt;
(b) **eine Ringbreite** (b₅₂) der oben liegenden horizontalen Stirnfläche (52a) als Ringfläche definiert ist;
und ein Verhältnis des axialen Abstands (h₅₄) zu der Ringbreite (b₅₂) kleiner als 1,35, insbesondere kleiner als 0,9 ist.

10. Behälter nach einem der Ansprüche 5 bis 9, wobei ein weiteres Verhältnis gebildet wird aus
- einem axialer Abstand (h₆₀) zwischen der außen liegenden Stufe (60) und der oben liegenden horizontalen Stirnfläche (52a); sowie
- einer radialen Breite (b₅₂) der oben liegenden horizontalen Stirnfläche (52a) als Ringfläche;
wobei das weitere Verhältnis (h₆₀ zu b₅₂) kleiner als 0,7, insbesondere kleiner als 0,55 ist.

11. **Behälter** mit mehreren, außen liegenden, zueinander umfänglich versetzten Gewindeelementen (53,54,55,56,57,58) als Gewindesegmente an einem Behälterhals (52) des Behälters (50) zur Aufnahme eines eine umlaufende, im verschlossenen Zustand dichtend und haltend wirkende Kunststofflage (30; 30h, 30v) mit einem vertikalen Abschnitt (30v) und einem horizontalen Abschnitt (30h) aufweisenden Verschlussdeckels aus Blech; wobei
- der Behälterhals (52) eine oben liegende horizontale Stirnfläche (52a) als Ringfläche aufweist;
- der Behälterhals (52) **eine außen liegende Stufe (60)** aufweist, die axial oberhalb von oberen Enden (53a,54a) der Gewindesegmente (53,54,...) und unterhalb der horizontalen Stirnfläche (52a) platziert ist,
- die Gewindesegmente (53,54,55, ...) so angeordnet und ausgebildet sind, dass der Verschlussdeckel auf den Behälterhals (52) über die Gewindesegmente und die außen liegende Stufe (60) in eine Halteposition aufpressbar ist,
**dadurch gekennzeichnet, dass** die Stufe (60) so platziert ist, dass sie axial nicht weiter von der oben liegenden horizontalen Stirnfläche (52a) entfernt ist als 1 mm (h6o).

12. Behälter nach Anspruch 11, wobei die Entfernung der Stufe (60) einen axialen Abstand (h₆₀) der oben liegenden horizontalen Stirnfläche (52a) von der nach außen weisenden Stufe (60) definiert, der kleiner ist als 0,8 mm, in einem Toleranzband von ±10%.

13. Behälter nach einem der Ansprüche 11 oder 12, wobei ein Verhältnis (viertes Verhältnis) gebildet wird aus
- einem axialer Abstand (h₆₀) zwischen der außen liegenden Stufe (60) und der oben liegenden horizontalen Stirnfläche (52a); sowie
- einer radialen Breite (b₅₂) der oben liegenden horizontalen Stirnfläche (52a) als Ringfläche;
wobei dieses Verhältnis (h₆₀/b₅₂) kleiner ist als 0,7, insbesondere kleiner als 0,55.

14. Behälter nach Anspruch 11, wobei ein axialer Abstand (h₅₄) der axial oberen Enden (53a,54a,55a,56a,57a) der umfänglich versetzten Gewindeelemente (53, 54,55,56,57,58) von einer horizontalen Ebene (E₅₂ₐ) durch die horizontal ausgerichtete Stirnfläche des Behälterhalses (52) des Behälters (50) kleiner ist als 2,0 mm, insbesondere kleiner als oder gleich 1,6 mm oder kleiner oder gleich 1,3 mm.

## Claims

1. **Container** made of glass or hard plastic having a container neck (52) with a plurality of external thread elements (53,54,55,56,57,58), as thread segments, circumferentially offset relative to one another, wherein the container is configured to be closed by the thread segments with a closure cap (1,2) made of sheet metal, having an on the inside and on the edge circumferentially extending plastics layer (30; 30h,30v), providing a sealing and retaining function, which also extends on the inside of the cap skirt, by the closure cap being pressed onto the container neck (52) and over the thread elements (53,54,55 ...), wherein the closure cap is to be opened by a rotary movement relative to the thread segments (53,54,55 ...); wherein
the container neck (52) has an upper horizontal end face (52a) as an annular surface with an annular width (b₅₄) adapted and suitable for pressing into a horizontal section (30h) of the plastics layer (30; 30h,30v) of the closure cap (1,2) under pressure and for producing a seal under pressure; wherein
(a) an axial spacing (h₅₄) is defined to extend between axially upper ends (53a,54a,55a,56a,57a) of the thread segments (53,54,55,56,57,58) and a horizontal plane (E₅₂ₐ) through the horizontally oriented end face (52a) of the container neck (52) of the container (50), **characterized in that**
(b) a ratio of an axial spacing (h₅₄) to an annular width (b₅₂) is less than 1.35 and the axial spacing (h₅₄) is less than 2.0 mm.

2. Container according to claim 1, wherein the ratio of the axial spacing (h₅₄) to the annular width (b₅₂) is less than 1.0, preferably less than 0.9.

3. Container according to claim 1 or 2, wherein the container neck (52) has an outwardly directed step (60), positioned axially above upper ends of the thread segments (53,54,55,56,57,58) and below the horizontal end face (52a), the container neck (52) being capable of producing, up to this step (60), a seal under pressure by pressing into a horizontal section (30h) of the plastics layer (30; 30h,30v).

4. Container according to claim 1 or 3, wherein the upper end of the container neck (52) of the container (50) is the radially oriented end face (52a), which is completed radially inward via a circumferential fluted groove (52b) and extending radially outward over an axial unit, which corresponds to the axial spacing (h₅₄), and extends to the axial upper end of the thread segments (54).

5. **Container** having a plurality of external thread elements (53,54,55,56,57,58) as thread segments, circumferentially offset relative to one another on a container neck (52) of the container (50), configured to receive a closure cap made of sheet metal, having on the inside of the cap a circumferential plastics layer (30; 30h,30v), which also extends on the inside of the cap skirt, providing a sealing and retaining function, and the cap being pressable onto the container neck (52) and over the thread elements (53,54,55 ...), and is to be opened by a rotary movement; wherein
the container neck (52) has an upper horizontal end face (52a) as an annular surface adapted and suitable for pressing into a horizontal section (30h) of the plastics layer (30) of the closure cap (1,2) under pressure;
the container neck (52) has an external step (60) positioned axially above upper ends (53a, 54a) of the thread segments (53,54, ...) and below the horizontal end face (52a), the container neck (52) being capable of producing, up to this step (60), a seal under pressure by pressing into the horizontal section (30h) of the plastics layer (30; 30h,30v), **characterized in that** an axial spacing (h₅₄) of the axially upper ends (53a, 54a,55a,56a,57a) of the circumferentially offset thread elements (53,54,55,56,57,58) from a horizontal plane (E₅₂ₐ) through the horizontally oriented end face of the container neck (52) of the container (50) is smaller than 2.0 mm.

6. Container according to claim 5, wherein the axial spacing (h₅₄) of the axially upper ends (53a,54a,55a,56a,57a) of the circumferentially offset thread elements (53,54,55,56,57,58) is smaller than or equal to 1.6 mm.

7. Container according to claim 5, wherein the axial spacing (h₅₄) is smaller than or equal to 1.3 mm, according to a substantially shortened axial section of the container neck (52) having no thread elements and located above the thread elements.

8. Container according to any one of claims 5 to 7, wherein a second axial spacing (h₆₀) of the upper horizontal end face (52a) from the external step (60) is smaller than 1 mm.

9. Container according to any one of claims 5 to 8, wherein
(a) an axial spacing (h₅₄) is defined, extending between the axially upper ends (53a,54a,55a,56a,57a) of the circumferentially offset thread elements (53,54,55,56,57) and a horizontal plane (E₅₂ₐ) defined by the horizontally oriented end face (52a) of the container neck (52) of the glass container (50);
(b) an annular width (b₅₂) of the upper horizontal end face (52a) is defined as an annular surface;
and a ratio of the axial spacing (h₅₄) to the annular width (b₅₂) is less than 1.35, preferably less than 0.9.

10. Container according to any one of claims 5 to 9, wherein a further ratio is defined from
an axial spacing (h₆₀) between the external step (60) and the upper horizontal end face (52a);
as well as from a radial width (b₅₂) of the upper horizontal end face (52a) as an annular surface;
wherein the further ratio (h₆₀ to b₅₂) is less than 0.7, preferably less than 0.55.

11. **Container** having a plurality of external thread elements (53,54,55,56,57,58) as thread segments, circumferentially offset relative to one another on a container neck (52) of the container (50) for receiving thereon a closure cap made of sheet metal, having a circumferential plastics layer (30; 30h, 30v), providing a sealing and retaining function when closed, with a vertical section (30v) and a horizontal section (30h);
wherein
the container neck (52) has an upper horizontal end face (52a) as an annular surface; the container neck (52) has an external step (60) positioned axially above upper ends (53a, 54a) of the thread segments or elements (53,54, ...) and below the horizontal end face (52a);
the thread segments (53,54,55 ...) are arranged and configured such that the closure cap is pressable onto the container neck (52) over the thread segments and the external step (60) and into a retaining position, **characterized in that** the external step (60) is positioned such that it is not spaced by more than 1 mm (h₆₀) from the upper horizontal end face (52a).

12. Container according to claim 11, wherein the spacing of the step (60) defines an axial spacing (h₆₀) of the upper horizontal end face (52a) from the outwardly directed step (60) that is smaller than 0.8 mm, in a tolerance range of ±10%.

13. Container according to claim 11 or 12, wherein a ratio (fourth ratio) is defined from an axial spacing (h₆₀) between the external step (60) and the upper horizontal end face (52a);
as well as from a radial width (b₅₂) of the upper horizontal end face (52a) as an annular surface;
wherein this ratio (h₆₀/b₅₂) is less than 0.7, preferably less than 0.55.

14. Container according to claim 11, wherein an axial spacing (h₅₄) of the axially upper ends (53a,54a,55a,56a,57a) of the circumferentially offset thread elements (53,54,55,56,57,58) from a horizontal plane (E₅₂ₐ) through the horizontally oriented end face of the container neck (52) of the glass container (50) is smaller than 2.0 mm, preferably smaller or equal to 1.6 mm or smaller or equal to 1.3 mm.

## Revendications

1. Récipient en verre ou en matière plastique dure qui comporte un col de récipient (52) comprenant plusieurs éléments filetés (53, 54, 55, 56, 57, 58) situés à l'extérieur et décalés sur la périphérie les uns par rapport aux autres qui servent de segments filetés, dans lequel le récipient est apte à être fermé à l'aide des segments filetés au moyen d'un couvercle de fermeture en tôle qui comporte sur son côté intérieur et en bordure une couche périphérique (30; 30h, 30v) en matière plastique qui a une action d'étanchéité et de maintien, et qui s'étend également sur le côté intérieur de la jupe du couvercle, du fait que le couvercle de fermeture est pressé sur le col (52) du récipient par l'intermédiaire des éléments filetés (53, 54, 55, ...) lors de la fermeture, dans lequel le couvercle de fermeture peut être ouvert par un mouvement de rotation par rapport aux éléments filetés (53, 54, 55, ...); dans lequel le col (52) du récipient présente une face frontale horizontale supérieure (52a) en forme de face annulaire avec une largeur annulaire (b₅₂), qui est adaptée et appropriée pour s'enfoncer sous pression dans un segment horizontal (30h) de la couche en matière plastique (30; 30h, 30v) du couvercle de fermeture (1, 2) et obtenir une étanchéité sous pression; dans lequel
(a) il est défini une distance axiale (h₅₄), qui s'étend entre des extrémités axialement supérieures (53a, 54a, 55a, 56a, 57a) des segments filetés (53, 54, 55, 56, 57, 58) et un plan horizontal (E₅₂ₐ) à travers la face frontale orientée horizontalement (52a) du col (52) du récipient (50),
**caractérisé en ce que**
(b) un rapport entre la distance axiale (h₅₄) et la largeur annulaire (b₅₂) est inférieur à 1,35 et la distance axiale (h₅₄) est inférieure à 2,0 mm.

2. Récipient selon la revendication 1, dans lequel le rapport entre la distance axiale (h₅₄) et la largeur annulaire (b₅₂) est inférieur à 1,0, en particulier inférieur à 0,9.

3. Récipient selon la revendication 1 ou 2, dans lequel le col (52) du récipient présente un épaulement tourné vers l'extérieur (60), qui est situé axialement au-dessus d'extrémités supérieures des segments filetés (53, 54, 55, 56, 57, 58) et en dessous de la face frontale horizontale (52a), épaulement (60) jusqu'auquel le col (52) du récipient peut être rendu étanche sous pression par enfoncement dans un segment horizontal (30h) de la couche en matière plastique (30; 30h, 30v).

4. Récipient selon la revendication 1 ou 3, dans lequel l'extrémité supérieure du col (52) du récipient (50) est la face frontale orientée radialement (52a), qui est terminée radialement vers l'intérieur par une gorge périphérique (52b) et radialement vers l'extérieur par une pièce axiale qui correspond à la distance axiale (h₅₄), et qui s'étend jusqu'à l'extrémité axialement supérieure des éléments filetés (54).

5. Récipient comprenant plusieurs éléments filetés (53, 54, 55, 56, 57, 58) situés à l'extérieur et décalés sur la périphérie les uns par rapport aux autres qui servent de segments filetés sur un col (52) du récipient (50), apte à recevoir un couvercle de fermeture en tôle, qui présente sur le côté intérieur du couvercle une couche périphérique en matière plastique (30; 30h, 30v), qui s'étend également sur le côté intérieur de la jupe du couvercle et qui a une action d'étanchéité et de maintien, et qui peut être pressé sur le col (52) du récipient par l'intermédiaire des éléments filetés (53, 54, 55, ...) et qui peut être ouvert par un mouvement de rotation; dans lequel
- le col (52) du récipient présente une face frontale horizontale supérieure (52a) en forme de face annulaire, qui est configurée, adaptée et appropriée pour s'enfoncer sous pression dans un segment horizontal (30h) de la couche en matière plastique (30) du couvercle de fermeture (1, 2);
- le col (52) du récipient présente un épaulement situé à l'extérieur (60), qui est situé axialement au-dessus d'extrémités supérieures (53a, 54a) des segments filetés (53, 54, ...) et en dessous de la face frontale horizontale (52a), épaulement (60) jusqu'auquel le col (52) du récipient peut être rendu étanche sous pression par enfoncement dans le segment horizontal (30h) de la couche en matière plastique (30; 30h, 30v),
**caractérisé en ce qu'**une première distance axiale (h₅₄) entre les extrémités axialement supérieures (53a, 54a, 55a, 56a, 57a) des éléments filetés (53, 54, 55, 56, 57, 58) décalés sur la périphérie et un plan horizontal (E₅₂ₐ) à travers la face frontale orientée horizontalement du col (52) du récipient (50) est inférieure à 2,0 mm.

6. Récipient selon la revendication 5, dans lequel la distance axiale (h₅₄) des extrémités axialement supérieures (53a, 54a, 55a, 56a, 57a) des éléments filetés (53, 54, 55, 56, 57, 58) décalés sur la périphérie est inférieure ou égale à 1,6 mm.

7. Récipient selon la revendication 5, dans lequel la distance axiale (h₅₄) est inférieure ou égale à 1,3 mm, correspondant à une partie axiale nettement raccourcie du col (52) du récipient sans éléments filetés, qui est située au-dessus des éléments filetés.

8. Récipient selon une des revendications 5 à 7, dans lequel une deuxième distance axiale (h₆₀) entre la face frontale horizontale supérieure (52a) et l'épaulement tourné vers l'extérieur (60) est inférieure à 1 mm.

9. Récipient selon une des revendications 5 à 8, dans lequel
(a) il est défini une distance axiale (h₅₄), qui s'étend entre les extrémités axialement supérieures (53a, 54a, 55a, 56a, 57a) des éléments filetés décalés sur la périphérie (53, 54, 55, 56, 57) et un plan horizontal (E₅₂ₐ), formé par la face frontale orientée horizontalement (52a) du col (52) du récipient en verre (50);
(b) une largeur annulaire (b₅₂) de la face frontale horizontale supérieure (52a) est définie comme une face annulaire;
et un rapport entre la distance axiale (h₅₄) et la largeur annulaire (b₅₂) est inférieur à 1,35, en particulier inférieur à 0,9.

10. Récipient selon une des revendications 5 à 9, dans lequel un autre rapport est formé par
- une distance axiale (h₆₀) entre l'épaulement situé à l'extérieur (60) et la face frontale horizontale supérieure (52a); ainsi que
- une largeur radiale (b₅₂) de la face frontale horizontale supérieure (52a) en forme de face annulaire;
dans lequel l'autre rapport (h₆₀/b₅₂) est inférieur à 0,7, en particulier inférieur à 0,55.

11. Récipient comprenant plusieurs éléments filetés (53, 54, 55, 56, 57, 58) situés à l'extérieur et décalés sur la périphérie les uns par rapport aux autres qui servent de segments filetés sur un col (52) du récipient (50) destiné à recevoir un couvercle de fermeture en tôle qui comporte une couche périphérique (30; 30h, 30v) en matière plastique avec un segment vertical (30v) et un segment horizontal (30h) et ayant à l'état fermé une action d'étanchéité et de maintien; dans lequel
- le col (52) du récipient présente une face frontale horizontale supérieure (52a) en forme de face annulaire;
- le col (52) du récipient présente un épaulement situé à l'extérieur (60), qui est situé axialement au-dessus d'extrémités supérieures (53a, 54a) des segments filetés (53, 54, ...) et en dessous de la face frontale horizontale (52a),
- les segments filetés (53, 54, 55, ...) sont disposés et configurés de telle manière que le couvercle de fermeture puisse être pressé sur le col (52) du récipient par l'intermédiaire des segments filetés et l'épaulement situé à l'extérieur (60) dans une position de maintien,
**caractérisé en ce que** l'épaulement (60) est positionné de telle manière qu'il ne soit pas éloigné axialement de la face frontale supérieure (52a) de plus de 1 mm (h₆₀).

12. Récipient selon la revendication 11, dans lequel l'éloignement de l'épaulement (60) définit une distance axiale (h₆₀) de la face frontale horizontale supérieure (52a) par rapport à l'épaulement tourné vers l'extérieur (60), qui est inférieure à 0,8 mm, avec une marge de tolérance de ± 10 %.

13. Récipient selon une des revendications 11 ou 12, dans lequel un rapport (quatrième rapport) est formé par
- une distance axiale (h₆₀) entre l'épaulement situé à l'extérieur (60) et la face frontale horizontale supérieure (52a); ainsi que
- une largeur radiale (b₅₂) de la face frontale horizontale supérieure (52a) en forme de face annulaire;
dans lequel ce rapport (h₆₀/b₅₂) est inférieur à 0,7, en particulier inférieur à 0,55.

14. Récipient selon la revendication 11, dans lequel une distance axiale (h₅₄) entre les extrémités axialement supérieures (53a, 54a, 55a, 56a, 57a) des éléments filetés décalés sur la périphérie (53, 54, 55, 56, 57, 58) et un plan horizontal (E₅₂ₐ) à travers la face frontale orientée horizontalement du col (52) du récipient en verre (50) est inférieure à 2,0 mm, en particulier inférieure ou égale à 1,6 mm ou inférieure ou égale à 1,3 mm.
